# FASCICULE DE BREVET EUROPEEN

(11) **EP 4 056 517 B1**
(45) Date de publication et mention de la délivrance du brevet: **07.05.2025**
(21) Numéro de dépôt: 22160133.9
(22) Date de dépôt: 04.03.2022
(51) Int. Cl.: B66C 13/12

(54) **PROCÉDÉ DE RÉPARTITION D'UNE PUISSANCE ÉLECTRIQUE SUR DES ÉQUIPEMENTS D'UNE GRUE**
VERFAHREN ZUR VERTEILUNG EINER STROMZUFUHR AUF DIE AUSRÜSTUNG EINES KRANS
METHOD FOR DISTRIBUTING ELECTRICAL POWER TO DEVICES OF A CRANE

(30) Priorité: 10.03.2021 FR 2102361
(43) Date de publication de la demande: 14.09.2022
(73) Titulaire: Manitowoc Crane Group France, 69570 Dardilly (FR)
(72) Inventeur: RONI-DAMOND, Bruno, 69002 LYON (FR); VEILLEROT, Vincent, 69160 TASSIN LA DEMI LUNE (FR)
(74) Mandataire: Germain Maureau

(56) Documents cités:
- EP-A1- 1 927 570
- WO-A1-2013/001674
- WO-A2-2012/084508
- CN-A- 108 712 847
- CN-A- 111 927 759
- US-A1- 2017 275 140

## Description

### [Domaine Technique de l'invention]

L'invention concerne un procédé de répartition pour répartir une puissance électrique maximale disponible à partir d'au moins une source d'alimentation sur des équipements électriques d'une grue, ainsi que la grue mettant en œuvre ce procédé de répartition.

### [Technique antérieure]

Les problématiques de réchauffement climatique font que les fabricants de grue s'intéressent de plus en plus à des grues « zéro émission » alimentées au moins partiellement par des sources d'énergie électrique. Cependant, la puissance d'alimentation fournie par une source d'énergie électrique, autrement dit la puissance maximale disponible, pour alimenter des équipements électriques d'une grue est souvent limitée et requiert une répartition adéquate entre les équipements électriques pour que la grue puisse fonctionner convenablement.

Ainsi, il est connu de réaliser un procédé de répartition pour répartir une puissance maximale disponible à partir d'au moins une source d'alimentation sur des équipements électriques d'une grue, comme par exemple connu du document WO2012/084508.

Ces dispositions donnent satisfaction en ce qu'il devient possible de fournir la puissance d'alimentation nécessaire au bon fonctionnement de chaque équipement électrique de la grue.

Toutefois la consommation de puissance électrique par les équipements électriques de la grue peut s'avérer couteuse, en particulier dans certains cas où des équipements électriques sont alimentés alors que leur fonctionnement n'est pas indispensable lorsque la grue effectue certaines opérations de levage ou de manutention. Par exemple, lorsque la grue effectue une action de levage d'une charge, l'alimentation d'un système de ventilation ou de refroidissement pour ventiler/refroidir une armoire électrique de la grue n'est pas nécessaire. D'autre part, il peut être jugé utile par un pilote de la grue par exemple de couper temporairement un équipement électrique qu'il ne juge pas indispensable à l'action de levage ou de manutention effectuée par la grue.

### [Description Générale]

La présente invention a pour but de résoudre tout ou partie des inconvénients mentionnés ci-dessus.

Le problème technique à la base de l'invention consiste notamment à fournir un procédé de répartition pour répartir une puissance électrique maximale disponible à partir d'au moins une source d'alimentation sur des équipements électriques d'une grue qui assure un bon fonctionnement de la grue, qui réduise la consommation en énergie électrique de la grue et qui soit de structure simple et économique.

A cet effet, la présente invention a pour objet un procédé de répartition pour répartir une puissance maximale disponible à partir d'au moins une source d'alimentation sur des équipements électriques d'une grue, dans lequel les équipements électriques sont alimentés par la puissance maximale disponible qui correspond à une puissance maximale pouvant être délivrée par l'au moins une source d'alimentation, ledit procédé de répartition étant remarquable en ce qu'il comprend une étape de sélection entre :
- un mode brut dans lequel la puissance maximale disponible est répartie sur des équipements d'actionnement prédéfinis et sur des équipements accessoires prédéfinis parmi les équipements électriques, les équipements d'actionnement étant définis en fonction d'une configuration de la grue; et
- un mode optimisé dans lequel la puissance maximale disponible est répartie sur les équipements d'actionnement prédéfinis, et aussi sur les équipements accessoires mais en fonction de conditions de coupure associées aux équipements accessoires, de sorte que selon leurs conditions de coupure respectives les équipements accessoires sont alimentés ou non.

Ainsi, l'invention propose de faire une distinction entre :
- les équipements d'actionnement qui sont les équipements propres à actionner un déplacement de la grue ou d'un élément de la grue, et en particulier pour le montage/démontage de la grue et pour le déplacement d'une charge ; et
- les équipements accessoires qui sont les équipements qui ne sont pas des équipements d'actionnement, autrement dit des équipements qui ne participent pas au déplacement de la grue ou d'un élément de la grue.

Il est bien évident que les équipements électriques comprennent les équipements d'actionnement et les équipements accessoires.

L'invention propose ensuite de sélectionner entre :
- le mode brut dans lequel la puissance maximale disponible est répartie sur les équipements d'actionnement et sur les équipements accessoires, sans distinction entre les équipements d'actionnement et les équipements accessoires, du moment que l'équipement électrique est en demande de puissance électrique ; et
- le mode optimisé dans lequel la puissance maximale disponible est répartie sur les équipements d'actionnement, et aussi sur les équipements accessoires mais seulement en fonction de conditions de coupure.

Si, pour un équipement accessoire, sa condition de coupure est remplie pour qu'il y ait une coupure de l'équipement accessoire, alors dans le mode optimisé cet équipement accessoire ne sera pas alimentée électriquement. Par contre, si pour un équipement accessoire, sa condition de coupure n'est pas remplie pour qu'il y ait une coupure de l'équipement accessoire, alors dans le mode optimisé cet équipement accessoire sera alimentée électriquement. Dans le mode optimisé, il n'y a par contre pas de condition de coupure pour les équipements d'actionnement, qui sont donc prioritaires.

Selon une réalisation, l'au moins une source d'alimentation désigne une source d'alimentation primaire, comme par exemple un réseau électrique ou un groupe électrogène, et/ou une source d'alimentation secondaire rechargeable, comme par exemple une batterie ou un ensemble de plusieurs batteries.

Autrement dit, le procédé de répartition peut être mis en œuvre avec une seule source d'alimentation (comme par exemple un réseau électrique), ou bien avec deux sources d'alimentation (comme par exemple un réseau électrique et une source d'alimentation secondaire rechargeable avec une ou plusieurs batteries).

Les équipements d'actionnement peuvent comprendre des équipements de montage qui participent au montage de la grue en actionnant un déplacement d'une ou plusieurs parties de la grue lorsque la grue est dans une configuration de montage.

Les équipements d'actionnement peuvent comprendre des équipements de travail qui participent au déplacement d'une charge lorsque la grue est dans une configuration de travail.

Les équipements de montage peuvent comprendre l'un au moins des équipements suivants : une centrale hydraulique de pliage/dépliage permettant un pliage/dépliage d'un mât et d'une flèche, une centrale hydraulique de calage permettant un calage de la grue au sol, une centrale hydraulique d'orientation permettant une orientation d'une base de la grue, une centrale hydraulique de potence permettant un actionnement d'une potence de montage.

Les équipements de travail peuvent comprendre l'un au moins des équipements suivants : un système motorisé de levage permettant un levage/abaissement d'une charge, un système motorisé de distribution permettant une distribution d'une charge le long d'une flèche, un système motorisé d'orientation permettant une orientation d'une flèche, un système motorisé de translation permettant une translation de la grue, un système motorisé de relevage permettant un relevage d'une flèche relevable.

Les équipements accessoires peuvent comprendre l'un au moins des équipements accessoires de système suivants : un système de chauffage pour chauffer un espace de la grue, un système de ventilation ou de refroidissement pour ventiler/refroidir un espace de la grue ; et les conditions de coupure dépendent d'au moins un paramètre environnemental qui est un paramètre physique représentatif de l'espace de la grue.

Ainsi, parmi les équipements accessoires, on trouve les équipements accessoires de système associés à des espaces de la grue et qui, dans le mode optimisé, seront coupés ou pas en fonction au moins du paramètre environnemental associé à l'espace correspondant.

Le paramètre environnemental peut être une température intérieure de l'espace de la grue.

Selon une possibilité, l'espace de la grue correspond à une armoire électrique regroupant intérieurement tout ou partie des organes participant à l'alimentation électrique de la grue, ou à une cabine de pilotage.

Les équipements accessoires peuvent comprendre l'un au moins des équipements accessoires d'utilisateur suivants : un système d'éclairage, une prise électrique ; et les conditions de coupure dépendent d'une sélection d'une classification opérée par un utilisateur pour le ou chacun des équipements accessoires d'utilisateur, parmi les classifications suivantes :
- une classification « non essentielle » qui correspond à une autorisation de ne pas alimenter l'équipement accessoire utilisateur correspondant en mode optimisé au profit des équipements d'actionnement ; et
- une classification « essentielle » qui correspond à une interdiction de ne pas alimenter l'équipement accessoire utilisateur correspondant en mode optimisé.

Ainsi, parmi les équipements accessoires, on trouve les équipements accessoires d'utilisateur, qui sont eux-mêmes diviser en deux classes, une classe « non essentielle » et une classe « essentielle ».

Dans le mode optimisé, les équipements d'actionnement peuvent être alimentées par une puissance d'actionnement qui est équivalente à la puissance maximale disponible ou à la puissance maximale disponible diminuée d'une puissance accessoire nécessaire pour alimenter les équipements accessoires selon les conditions de coupure, et cette puissance d'actionnement est répartie sur les équipements d'actionnement selon un schéma de répartition sélectionné parmi les deux schémas de répartition suivants :
- un premier schéma dans lequel les équipements d'actionnement sont activés et donc alimentés de manière séquentielle, de sorte que chaque équipement d'actionnement est alimenté, lorsque activé, par la puissance d'actionnement ; et
- un second schéma dans lequel les équipements d'actionnement sont activés et donc alimentés en simultané, de sorte que tous les équipements d'actionnement sont alimentés ensemble par la puissance d'actionnement.

Selon une possibilité, un stockage est mis en œuvre dans une mémoire d'une pluralité de modes de répartition préférentielle, chaque mode de répartition préférentielle étant associé à des pourcentages de répartition de la puissance d'actionnement sur les différents équipements d'actionnement dans le second schéma, et le procédé de gestion d'alimentation électrique met en oeuvre une sélection d'un mode de répartition préférentielle pour assurer une répartition de la puissance d'actionnement conformément audit mode de répartition préférentielle sélectionné lorsque le second schéma est sélectionné.

La présente invention a également pour objet une grue comprenant des équipements électriques destinés à être alimentés électriquement à partir d'au moins une source d'alimentation apte à fournir une puissance maximale disponible qui correspond à une puissance maximale pouvant être délivrée par l'au moins une source d'alimentation, lesdits équipements électriques comprenant des équipements d'actionnement définis en fonction d'une configuration de la grue et des équipements accessoires, dans laquelle ladite grue comprend une unité de contrôle/commande configurée pour la mise en œuvre du procédé de répartition décrit ci-dessus, ladite unité de contrôle/commande étant raccordée, d'une part, à une interface permettant une sélection entre le mode brut et le mode optimisé et, d'autre part, à un circuit électrique raccordant l'au moins une source d'alimentation aux équipements électriques pour contrôler une répartition de la puissance maximale disponible selon le mode sélectionné parmi le mode brut et le mode optimisé.

Le procédé de répartition peut être associé à un procédé de gestion d'alimentation électrique pour alimenter électriquement les équipements électriques de la grue, via un circuit de conversion, à partir d'une source d'alimentation primaire apte à fournir une puissance primaire et d'une source d'alimentation secondaire rechargeable apte à fournir une puissance secondaire, remarquable en ce qu'il comprend une surveillance d'une puissance générale demandée qui correspond à une puissance demandée par l'ensemble des équipements électriques, et une surveillance d'un niveau de charge de la source d'alimentation secondaire rechargeable, et dans lequel le procédé de gestion d'alimentation électrique met en œuvre, en fonction de ladite puissance générale demandée et dudit niveau de charge, au moins les modes de gestion suivants :
- un mode de recharge dans lequel la puissance générale demandée est nulle et la source d'alimentation primaire est disponible et connectée à la source d'alimentation secondaire rechargeable pour la recharger selon son niveau de charge ;
- un mode mixte recharge/alimentation dans lequel la puissance générale demandée est non nulle, et la source d'alimentation primaire est disponible et connectée, d'une part, aux équipements électriques pour les alimenter électriquement et, d'autre part, à la source d'alimentation secondaire rechargeable pour la recharger selon le niveau de charge ;
- un mode d'alimentation principale dans lequel la puissance générale demandée est non nulle, et seule la source d'alimentation primaire est connectée aux équipements électriques pour les alimenter électriquement ;
- un mode d'alimentation hybride dans lequel la puissance générale demandée est non nulle, et la source d'alimentation primaire et la source d'alimentation secondaire rechargeable sont toutes deux connectées aux équipements électriques pour les alimenter électriquement ; et
- un mode d'alimentation autonome dans lequel la puissance générale demandée est non nulle, et seule la source d'alimentation secondaire est connectée aux équipements électriques pour les alimenter électriquement selon le niveau de charge.

La source d'alimentation primaire peut par exemple désigner le réseau électrique et/ou un groupe électrogène, et la source d'alimentation secondaire rechargeable peut par exemple désigner une ou plusieurs batteries rechargeables.

Le procédé de gestion d'alimentation électrique peut en outre présenter une ou plusieurs des caractéristiques suivantes, prises seules ou en combinaison.

Selon une possibilité, dans le procédé de gestion d'alimentation électrique décrit, les équipements électriques sont alimentées par une puissance maximale disponible qui correspond au minimum entre une puissance de conversion maximale et une puissance source, où la puissance de conversion maximale correspond à une puissance maximale pouvant être délivrée en sortie du circuit de conversion et où la puissance source correspond à :
- la somme de la puissance secondaire et de la puissance primaire dans le mode d'alimentation hybride,
- la puissance secondaire dans le mode d'alimentation autonome ;
- la puissance primaire dans le mode d'alimentation principale ; et
- la puissance primaire moins une puissance de recharge servant à recharger la source d'alimentation secondaire rechargeable dans le mode mixte recharge/alimentation ;
et où le procédé de gestion d'alimentation électrique met en œuvre, dans le mode d'alimentation autonome et dans le mode d'alimentation hybride, une adaptation de la puissance secondaire en fonction au moins du niveau de charge, ladite puissance secondaire étant inférieure ou égale à une puissance maximale secondaire qui correspond à une puissance maximale pouvant être délivrée par la source d'alimentation secondaire rechargeable.

Selon une possibilité, le procédé de gestion d'alimentation électrique met en œuvre une sélection, dans le mode d'alimentation hybride et dans le mode d'alimentation autonome, d'un sous-mode de gestion parmi plusieurs sous-modes de gestion comprenant au moins :
- un sous-mode automatique dans lequel la puissance secondaire est contrôlée pour correspondre à ka fois la puissance maximale secondaire, où ka est un coefficient qui est inférieur ou égal à 1 et qui diminue avec le niveau de charge jusqu'à ce que le niveau de charge passe en-dessous d'un seuil bas ;
- un sous-mode économique dans lequel la puissance secondaire est contrôlée pour correspondre à ke fois la puissance maximale secondaire, où ke est un coefficient inférieur à ka et qui diminue avec le niveau de charge jusqu'à ce que le niveau de charge passe en-dessous d'un seuil bas.

Dans le procédé de gestion d'alimentation électrique décrit et selon un mode de mise en oeuvre :
- dans le sous-mode automatique, le coefficient ka est égal à kamax tant que le niveau de charge de la source d'alimentation secondaire rechargeable est au-dessus d'un seuil haut, puis le coefficient ka est égal à kamin lorsque le niveau de charge est compris entre le seuil bas et le seuil haut, et enfin le coefficient ka est nul lorsque le niveau de charge de la source d'alimentation secondaire rechargeable est en-dessous du seuil bas, où kamax est supérieur kamin ; et
- dans le sous-mode économique, le coefficient ke est égal à kemax tant que le niveau de charge de la source d'alimentation secondaire rechargeable est au-dessus du seuil haut, puis le coefficient ke est égal à kemin lorsque le niveau de charge de la source d'alimentation secondaire rechargeable est compris entre le seuil bas et le seuil haut, et enfin le coefficient ke est nul lorsque le niveau de charge de la source d'alimentation secondaire rechargeable est en-dessous du seuil bas, où kemax est supérieur kemin, kamax est supérieur à kemax et kamin est supérieur kemin.

Selon une possibilité, kamax est compris entre 0,8 et 1, kamin est compris entre 0,5 et 0,7, kemax est compris entre 0,6 et 0,8 et kemin est compris entre 0,2 et 0,4.

Le seuil bas est compris entre 5 et 15 % d'une capacité de charge de la source d'alimentation secondaire rechargeable et le seuil haut est compris entre 40 et 60 % d'une capacité de charge de la source d'alimentation secondaire rechargeable.

Dans le mode d'alimentation autonome et que ce soit dans le sous-mode automatique ou dans le sous-mode économique, le procédé de gestion d'alimentation électrique peut passer automatiquement dans un mode de veille après que le niveau de charge de la source d'alimentation secondaire rechargeable soit passé en-dessous du seuil bas, où dans le mode de veille sont alimentés uniquement des équipements de sécurité prédéfinis parmi les équipements électriques pour permettre une mise en sécurité de la grue, et en particulier une mise en girouette d'une flèche de la grue.

Dans le mode de veille, la puissance secondaire peut être contrôlée pour correspondre à la puissance maximale secondaire afin d'alimenter les équipements de sécurité au moins le temps de la mise en sécurité de la grue (comme par exemple de la mise en girouette).

Selon une possibilité, les sous-modes de gestion comprennent également un sous-mode extrême dans lequel la puissance secondaire correspond à la puissance maximale secondaire quel que soit la valeur du niveau de charge de la source d'alimentation secondaire rechargeable.

Dans le sous-mode extrême, lorsque le niveau de charge de la source d'alimentation secondaire rechargeable est passé en-dessous du seuil bas alors peuvent être alimentés uniquement les équipements de sécurité pour permettre une mise en sécurité de la grue.

Le procédé de répartition selon l'invention peut ainsi être mis en œuvre, quel que soit le mode de gestion parmi le mode d'alimentation hybride, le mode d'alimentation autonome, le mode d'alimentation principale et le mode mixte recharge/alimentation.

Lorsque la puissance générale demandée est non nulle, les modes de gestion suivants peuvent être automatiquement mis en œuvre :
- le mode d'alimentation autonome est automatiquement mis en œuvre si la source d'alimentation primaire n'est pas disponible ;
- le mode d'alimentation principale ou le mode mixte recharge/alimentation est automatiquement mis en œuvre en fonction du niveau de charge de la source d'alimentation secondaire rechargeable, si la source d'alimentation est disponible et si la puissance générale demandée est inférieure à la puissance primaire ;
- le mode d'alimentation hybride est automatiquement mis en œuvre si la source d'alimentation est disponible et si la puissance générale demandée est supérieure à la puissance primaire.

La source d'alimentation primaire peut délivrer une tension d'alimentation primaire de type monophasée ou triphasée, par exemple en 230 ou 400 volts, et le circuit de conversion assure une conversion de ladite tension d'alimentation primaire en une tension d'alimentation triphasée.

Dans une réalisation particulière, la grue selon l'invention comprend les équipements électriques alimentés électriquement, via un circuit de conversion, par une source d'alimentation primaire apte à fournir une puissance primaire et une source d'alimentation secondaire rechargeable apte à fournir une puissance secondaire, et ladite grue comprend une unité de surveillance d'une puissance générale demandée qui correspond à une puissance demandée par l'ensemble des équipements électriques et d'un niveau de charge de la source d'alimentation secondaire rechargeable, et l'unité de contrôle/commande est raccordée à l'unité de surveillance et au circuit de conversion et est configurée pour mettre en œuvre le procédé de gestion d'alimentation électrique tel que décrit ci-dessus.

Dans la grue, les équipements électriques peuvent comprendre des équipements de sécurité configurés pour permettre une mise en sécurité de la grue. La grue peut en outre comprendre une interface utilisateur reliée à l'unité de contrôle - commande pour sélectionner, dans le mode d'alimentation hybride, dans le mode d'alimentation autonome, dans le mode d'alimentation principale et dans le mode mixte recharge/alimentation, un sous-mode de gestion parmi plusieurs sous-modes de gestion selon le procédé de gestion d'alimentation électrique.

Le circuit de conversion peut être un convertisseur électrique AC/AC comprenant un redresseur et un onduleur.

Selon un mode de réalisation, le circuit de conversion comprend au moins un variateur de fréquence.

Le circuit de conversion peut également comprendre un composant électrique destiné à élever la valeur du signal électrique comme un transformateur électrique par exemple.

L'unité de surveillance peut être un microcontrôleur.

Selon un mode de réalisation, l'unité de surveillance sélectionne la source d'alimentation parmi la source d'alimentation primaire et la source d'alimentation secondaire rechargeable grâce à une mise en marche ou une mise à l'arrêt d'interrupteur électrique.

La tension d'alimentation peut avoir une valeur efficace de 230V et la tension d'alimentation triphasée une valeur efficace de 400V par exemple.

### [Présentation des Figures]

L'invention sera mieux comprise à l'aide de la description détaillée qui est exposée ci-dessous en regard des dessins annexés dans lesquels :
[Fig.1] est une représentation schématique d'un mode de gestion d'alimentation électrique pour alimenter électriquement des équipements électriques d'une grue dit mode d'alimentation principale.
[Fig.2] est une représentation schématique d'un deuxième mode de gestion d'alimentation électrique pour alimenter électriquement les équipements électriques de la grue dit mode hybride.
[Fig.3] est une représentation schématique d'un troisième mode de gestion d'alimentation électrique pour alimenter électriquement les équipements électriques de la grue dit mode autonome.
[Fig.4] est une représentation schématique d'un quatrième mode de gestion d'alimentation électrique pour alimenter électriquement les équipements électriques de la grue dit mode mixte recharge/alimentation.
[Fig.5] est une représentation schématique d'un cinquième mode de gestion d'alimentation électrique pour alimenter électriquement les équipements électriques de la grue dit mode de recharge.
[Fig.6] est un organigramme montrant les différentes étapes à exécuter lors de la mise en oeuvre d'un procédé de gestion d'alimentation électrique pour alimenter électriquement les équipements électriques de la grue.
[Fig.7] est un organigramme montrant les différentes étapes à exécuter lors de la mise en oeuvre d'un procédé de répartition d'une puissance électrique pour alimenter électriquement les équipements électriques de la grue.
[Fig.8] est un schéma blocs représentant un circuit de conversion reliant une source d'alimentation primaire et une source d'alimentation secondaire rechargeable aux équipements électrique de la grue.

### [Description détaillée d'un exemple de réalisation de l'invention]

Dans la description détaillée qui va suivre des figures définies ci-dessus, les mêmes éléments ou les éléments remplissant des fonctions identiques pourront conserver les mêmes références de manière à simplifier la compréhension de l'invention.

La première partie de la description qui suit porte sur la mise en œuvre d'un procédé P de gestion d'alimentation électrique pour alimenter électriquement des équipements électriques 9 d'une grue G, via un circuit de conversion Q, à partir de deux sources d'alimentation :
- une source d'alimentation primaire R comme un réseau électrique et/ou un groupe électrogène par exemple apte à fournir une puissance primaire PR, et
- une source d'alimentation secondaire rechargeable B comme une ou plusieurs batteries rechargeables par exemple apte à fournir une puissance secondaire PB.

La mise en œuvre des étapes de ce procédé P de gestion d'alimentation électrique est présentée à la figure 6 et ses modes de gestion sont représentés sur les figures 1 à 5.

Ce procédé P de gestion d'alimentation électrique met en œuvre deux étapes de surveillance qui sont :
- une surveillance d'une puissance générale demandée PGEN qui correspond à une puissance demandée par l'ensemble des équipements électriques 9 de la grue G, et
- une surveillance d'un niveau de charge NC de la source d'alimentation secondaire rechargeable B.

De plus, ce procédé P de gestion d'alimentation électrique met en œuvre, en fonction de la puissance générale demandée PGEN et du niveau de charge NC, au moins les modes de gestion suivants :
- un mode de recharge MCHARG présenté à la figure 5 dans lequel la puissance générale demandée PGEN est nulle et la source d'alimentation primaire R est disponible et connectée à la source d'alimentation secondaire rechargeable B pour la recharger selon son niveau de charge NC ;
- un mode mixte recharge/alimentation MMIXT présenté à la figure 4 dans lequel la puissance générale demandée PGEN est non nulle, et la source d'alimentation primaire R est disponible et connectée, d'une part, aux équipements électriques 9 de la grue G pour les alimenter électriquement et, d'autre part, à la source d'alimentation secondaire rechargeable B pour la recharger selon le niveau de charge NC ;
- un mode d'alimentation principale MPRINC présenté à la figure 1 dans lequel la puissance générale demandée PGEN est non nulle, et seule la source d'alimentation primaire R est connectée aux équipements électriques 9 de la grue G pour les alimenter électriquement ;
- un mode d'alimentation hybride MHYBR présenté à la figure 2 dans lequel la puissance générale demandée PGEN est non nulle, et la source d'alimentation primaire R et la source d'alimentation secondaire rechargeable B sont toutes deux connectées aux équipements électriques 9 de la grue G pour les alimenter électriquement ; et
- un mode d'alimentation autonome MAUTON présenté à la figure 3 dans lequel la puissance générale demandée PGEN est non nulle, et seule la source d'alimentation secondaire rechargeable B est connectée aux équipements électriques 9 de la grue G pour les alimenter électriquement selon le niveau de charge NC.

Dans le procédé P de gestion d'alimentation électrique, les équipements électriques 9 sont alimentés par une puissance maximale disponible PMAX qui correspond au minimum entre une puissance de conversion maximale PCONV et une puissance source PS, où la puissance de conversion maximale PCONV correspond à une puissance maximale pouvant être délivrée en sortie du circuit de conversion Q.

La puissance source PS dépend quant à elle du mode de gestion, et elle correspond à :
- la somme de la puissance secondaire PB et de la puissance primaire PR dans le mode d'alimentation hybride MHYBR de la Figure 2 ;
- la puissance secondaire PB dans le mode d'alimentation autonome MAUTON de la Figure 3 ;
- la puissance primaire PR dans le mode d'alimentation principale MPRINC de la Figure 1 ; et
- la puissance primaire PR moins une puissance de recharge PCH servant à recharger la source d'alimentation secondaire rechargeable B dans le mode mixte recharge/alimentation MMIXT de la Figure 4.

Par ailleurs, le procédé P de gestion d'alimentation électrique met en œuvre, dans le mode d'alimentation autonome MAUTON et dans le mode d'alimentation hybride MHYBR, une adaptation de la puissance secondaire PB en fonction au moins du niveau de charge NC, ladite puissance secondaire PB étant inférieure ou égale à une puissance maximale secondaire PBMAX qui correspond à une puissance maximale pouvant être délivrée par la source d'alimentation secondaire rechargeable B.

Ainsi, et en référence à la figure 6, le procédé P de gestion d'alimentation électrique commence par une étape de sélection d'alimentation C1, ou étape « SELECTION ALIMENTATION », au cours de laquelle est exécutée une sélection ou une désélection de la source secondaire rechargeable B pour alimenter les équipements électriques 9 de la grue G. Autrement dit, cette étape de sélection d'alimentation C1 opère une sélection de l'alimentation avec ou sans la source secondaire rechargeable B. Ainsi, à l'issue de l'étape de sélection d'alimentation C1, la source secondaire rechargeable B est :
- soit connectée aux équipements électriques 9 de la grue G pour participer à leur alimentation électrique, ce qui amène au mode d'alimentation hybride MHYBR ou au mode d'alimentation autonome MAUTON ;
- soit déconnectée des équipements électriques 9 de la grue G pour ne pas participer à leur alimentation électrique, ce qui amène au mode d'alimentation principale MPRINC ou au mode mixte recharge/alimentation MMIXT.

Si, à l'issue de l'étape de sélection d'alimentation C1, la source secondaire rechargeable B est déconnectée, alors c'est le mode d'alimentation principale MPRINC ou le mode mixte recharge/alimentation MMIXT qui est sélectionné, et s'ensuit l'exécution d'une étape F1, ou étape « REPARTITION PUISSANCE », pour initier un procédé de répartition de la puissance maximale disponible PMAX. Pour rappel, la puissance maximale disponible PMAX correspond :
- dans le mode d'alimentation principale MPRINC, au minimum entre la puissance de conversion maximale PCONV et la puissance primaire PR ; et
- dans le mode mixte recharge/alimentation MMIXT, au minium entre la puissance de conversion maximale PCONV et la puissance primaire PR moins la puissance de recharge PCH.

Si par contre, à l'issue de l'étape de sélection d'alimentation C1, la source secondaire rechargeable B est connectée (c'est-à-dire que l'alimentation électrique fera appel à la source secondaire rechargeable B), alors s'ensuit l'exécution d'une étape de sélection de mode C2, ou étape « SELECTION MODE », qui consiste à sélectionner entre le mode d'alimentation hybride MHYBR et le mode d'alimentation autonome MAUTON.

Cette étape de sélection d'alimentation C1 suivie de cette étape de sélection de mode C2 amène ainsi à sélectionner le mode de gestion. En fonction de différents paramètres, et en particulier de la puissance générale demandée PGEN, de la disponibilité de la source d'alimentation primaire R et de la puissance primaire PR, ces étapes de sélection C1, C2 peuvent s'opérer de manière automatique pour la sélection du mode de gestion.

Ainsi, lorsque la puissance générale demandée PGEN est non nulle, les modes de gestion suivants peuvent être automatiquement mis en œuvre ou sélectionnés (lors des deux étapes de sélection C1, C2 successives) :
- le mode d'alimentation autonome MAUTON est automatiquement mis en œuvre (ou sélectionné) si la source d'alimentation primaire R n'est pas disponible ;
- le mode d'alimentation principale MPRINC ou le mode mixte recharge/alimentation MMIXT est automatiquement mis en oeuvre (ou sélectionné) en fonction du niveau de charge NC de la source d'alimentation secondaire rechargeable B, si la source d'alimentation primaire R est disponible et si la puissance générale demandée PGEN est inférieure à la puissance primaire PR ;
- le mode d'alimentation hybride MHYBR est automatiquement mis en œuvre (ou sélectionné) si la source d'alimentation primaire R est disponible et si la puissance générale demandée PGEN est supérieure à la puissance primaire PR.

Après l'étape de sélection de mode C2, le procédé P de gestion d'alimentation électrique met en oeuvre une sélection, dans le mode d'alimentation hybride MHYBR et dans le mode d'alimentation autonome MAUTON, d'un sous-mode de gestion parmi plusieurs sous-modes de gestion comprenant au moins :
- un sous-mode automatique « AUTO » dans lequel la puissance secondaire PB est contrôlée pour correspondre à ka fois la puissance maximale secondaire PBMAX, où ka est un coefficient qui est inférieur ou égal à 1 et qui diminue avec le niveau de charge NC jusqu'à ce que le niveau de charge NC passe en-dessous d'un seuil bas SB ;
- un sous-mode économique « ECO » dans lequel la puissance secondaire PB est contrôlée pour correspondre à ke fois la puissance maximale secondaire PBMAX, où ke est un coefficient inférieur à ka et qui diminue avec le niveau de charge NC jusqu'à ce que le niveau de charge NC passe en-dessous d'un seuil bas SB ;
- un sous-mode extrême « EXTR » dans lequel la puissance secondaire PB correspond à la puissance maximale secondaire PBMAX quel que soit la valeur du niveau de charge NC de la source d'alimentation secondaire rechargeable B.

Le seuil bas SB peut être compris entre 5 et 15 % d'une capacité de charge de la source d'alimentation secondaire rechargeable B et un seuil haut SH peut être compris entre 40 et 60 % d'une capacité de charge de la source d'alimentation secondaire rechargeable B.

En référence à la figure 6, si le mode d'alimentation sélectionné lors de l'étape de sélection de mode C2 est le mode d'alimentation autonome MAUTON, alors est exécutée une étape de sélection de sous-mode C3, ou étape « SELECTION SOUS-MODE », dans laquelle s'opère une sélection entre le sous-mode automatique « AUTO », le sous-mode économique « ECO » et le sous-mode extrême « EXTR ».

Si le sous-mode sélectionné lors de l'étape de sélection de sous-mode C3 est le sous-mode automatique « AUTO », alors est exécutée une étape de contrôle du niveau de charge C3-1, ou étape « CONTROLE NIVEAU DE CHARGE », au cours de laquelle le niveau de charge NC de la source d'alimentation secondaire rechargeable B est mesuré et est comparé avec le seuil bas SB et le seuil haut SH.

Si, lors de l'étape de contrôle du niveau de charge C3-1, le niveau de charge NC de la source d'alimentation secondaire rechargeable B est inférieur au seuil bas SB, alors est exécutée une étape S3-1, ou étape « KA=0 », qui fixe le coefficient ka à zéro, de sorte que la puissance secondaire PB est nulle. Autrement dit, si le niveau de charge NC est inférieur à 5 à 15 % de la capacité de charge, alors la source d'alimentation secondaire rechargeable B fournie aucune puissance. A l'issue de cette étape S3-1, le procédé P bascule automatiquement dans un mode de veille désigné par « MV » à la figure 6.

Si, lors de l'étape de contrôle du niveau de charge C3-1, le niveau de charge NC de la source d'alimentation secondaire rechargeable B est compris entre le seuil bas SB et le seuil haut SH, alors est exécutée une étape S3-2, ou étape « KA=KAMIN », qui fixe le coefficient ka à une valeur kamin, kamin étant compris entre 0,5 et 0,7. Autrement dit, et par exemple, si le niveau de charge NC de la batterie est de 30% de sa capacité de charge, alors la puissance secondaire PB fournie est égale à kamin fois la puissance maximale secondaire PBMAX, soit PB=kamin.PBMAX. Cette étape S3-2 est suivie d'une étape F3-2, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la puissance secondaire PB qui est égal à kamin.PBMAX dans ce sous-mode automatique « AUTO » du mode d'alimentation autonome MAUTON. Ces étapes S3-2 et F3-2 sont exécutées tant que le niveau de charge NC est compris entre le seuil bas SB et le seuil haut SH et, si le niveau de charge NC passe en-dessous du seuil bas SB, alors est exécutée l'étape S3-1.

Si lors de l'étape de contrôle du niveau de charge C3-1, le niveau de charge NC de la source d'alimentation secondaire rechargeable B est supérieur au seuil haut SH, alors est exécutée une étape S3-3, ou étape « KA=KAMAX », qui fixe le coefficient ka à une valeur kamax, kamax étant supérieur à kamin et par exemple compris entre 0,8 et 1. Autrement dit, et par exemple, si le niveau de charge NC de la batterie est de 90% de sa capacité de charge, alors la puissance secondaire PB fournie est égale à kamax fois la puissance maximale secondaire PBMAX, soit PB=kamax.PBMAX. Cette étape S3-3 est suivie d'une étape F3-3, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la puissance secondaire PB qui est égal à kamax.PBMAX dans ce sous-mode automatique « AUTO » du mode d'alimentation autonome MAUTON. Ces étapes S3-3 et F3-3 sont exécutées tant que le niveau de charge NC est supérieur au seuil haut SH et, si le niveau de charge NC passe en-dessous du seuil haut SH, alors sont exécutées les étapes S3-2 et F3-2.

Si le sous-mode sélectionné lors de l'étape de sélection de sous-mode C3 est le sous-mode économique « ECO », alors est exécutée une étape de contrôle du niveau de charge C3-2, ou étape « CONTROLE NIVEAU DE CHARGE », au cours de laquelle le niveau de charge NC de la source d'alimentation secondaire rechargeable B est mesuré et est comparé avec le seuil bas SB et le seuil haut SH.

Si lors de l'étape de contrôle du niveau de charge C3-2, le niveau de charge NC de la source d'alimentation secondaire rechargeable B est inférieur au seuil bas SB, alors est exécutée une étape S3-4, ou étape « KE=0 », qui fixe le coefficient ke à zéro, de sorte que la puissance secondaire PB est nulle. Autrement dit, si le niveau de charge NC est inférieur à 5 à 15 % de la capacité de charge, alors la source d'alimentation secondaire rechargeable B fournie aucune puissance. A l'issue de cette étape S3-4, le procédé P bascule automatiquement dans un mode de veille désigné par « MV » à la figure 6.

Ainsi, dans le mode d'alimentation autonome MAUTON, et que ce soit dans le sous-mode automatique « AUTO » ou dans le sous-mode économique « ECO », le procédé P de gestion d'alimentation électrique passe automatiquement dans le mode de veille « MV » après que le niveau de charge NC de la source d'alimentation secondaire rechargeable B soit passé en-dessous du seuil bas SB, où dans ce mode de veille « MV » sont alimentés uniquement des équipements de sécurité prédéfinis parmi les équipements électriques 9 de la grue G pour permettre une mise en sécurité de la grue G. Dans le mode de veille MV, la puissance secondaire PB peut être contrôlée pour correspondre à la puissance maximale secondaire PBMAX afin d'alimenter ces équipements de sécurité au moins le temps de la mise en sécurité de la grue G.

Ces équipements de sécurité peuvent comprendre des équipements qui vont par exemple permettre de lever la flèche 7 avant de libérer celle-ci en orientation afin qu'elle soit libre de tourner avec le vent tout en offrant un rayon de giration réduit, la flèche 7 est alors décrite comme étant mise en girouette.

Si lors de l'étape de contrôle du niveau de charge C3-2, le niveau de charge NC de la source d'alimentation secondaire rechargeable B est compris entre le seuil bas SB et le seuil haut SH, alors est exécutée une étape S3-5, ou étape « KE=KEMIN », qui fixe le coefficient ke à une valeur kemin, kemin étant compris entre 0,2 et 0,4. Autrement dit, et par exemple, si le niveau de charge NC de la batterie est de 30% de sa capacité de charge, alors la puissance secondaire PB fournie est égale à kemin fois la puissance maximale secondaire PBMAX, soit PB=kemin.PBMAX. Cette étape S3-5 est suivie d'une étape F3-5, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source qui équivaut à la puissance secondaire PB qui est égal à kemin.PBMAX dans ce sous-mode économique « ECO » du mode d'alimentation autonome MAUTON. Ces étapes S3-5 et F3-5 sont exécutées tant que le niveau de charge NC est compris entre le seuil bas SB et le seuil haut SH et, si le niveau de charge NC passe en-dessous du seuil bas SB, alors est exécutée l'étape S3-4.

Si lors de l'étape de contrôle du niveau de charge C3-2, le niveau de charge NC de la source d'alimentation secondaire rechargeable B est supérieur au seuil haut SH, alors est exécutée une étape S3-6, ou étape « KE=KEMAX », qui fixe le coefficient ke à une valeur kemax, kemax étant supérieur à kemin et kemax étant par exemple compris entre 0,6 et 0,8. Autrement dit, et par exemple, si le niveau de charge NC de la batterie est de 90% de sa capacité, alors la puissance secondaire PB est égale à kemax fois la puissance maximale secondaire PBMAX, soit PB=kemax.PBMAX. Cette étape S3-6 est suivie d'une étape F3-6, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source qui équivaut à la puissance secondaire PB qui est égal à kemax.PBMAX dans ce sous-mode économique « ECO » du mode d'alimentation autonome MAUTON. Ces étapes S3-6 et F3-6 sont exécutées tant que le niveau de charge NC est supérieur au seuil haut SH et, si le niveau de charge NC passe en-dessous du seuil haut SH, alors sont exécutées les étapes S3-5 et F3-5.

En principe, la valeur de kemax est supérieure à celle de kemin, et kamax est supérieur à kemax et kamin est supérieur kemin.

Si le sous-mode sélectionné lors de l'étape de sélection de sous-mode C3 est le sous-mode extrême « EXTR », alors est exécutée une étape F3-0, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source qui équivaut à la puissance secondaire PB qui est égal à PBMAX dans ce sous-mode extrême « EXTR » du mode d'alimentation autonome MAUTON.

Selon une possibilité, dans le sous-mode extrême « EXTR » dans l'étape F3-0, lorsque le niveau de charge NC de la source d'alimentation secondaire rechargeable B est passé en-dessous du seuil bas SB alors le procédé P bascule automatiquement dans le mode de veille « MV » précédemment décrit, au cours duquel sont alimentés uniquement des équipements de sécurité de la grue G pour permettre une mise en sécurité de la grue G.

En référence à la figure 6, si le mode d'alimentation sélectionné lors de l'étape de sélection de mode C2 est le mode d'alimentation hybride MHYBR, alors est exécutée une étape de sélection de sous-mode C4 dans laquelle s'opère une sélection entre le sous-mode automatique « AUTO », le sous-mode économique « ECO » et le sous-mode extrême « EXTR ».

Si le sous-mode sélectionné lors de l'étape de sélection de sous-mode C4 est le sous-mode automatique « AUTO », alors est exécutée une étape de contrôle du niveau de charge C4-1, ou étape « CONTROLE NIVEAU DE CHARGE », au cours de laquelle le niveau de charge NC de la source d'alimentation secondaire rechargeable B est mesuré et est comparé avec le seuil bas SB et le seuil haut SH.

Si, lors de l'étape de contrôle du niveau de charge C4-1, le niveau de charge NC de la source d'alimentation secondaire rechargeable B est inférieur au seuil bas SB, alors est exécutée une étape S4-1, ou étape « KA=0 », qui fixe le coefficient ka à zéro, de sorte que la puissance secondaire PB est nulle. Autrement dit, si le niveau de charge NC est inférieur à 5 à 15 % de la capacité de charge, alors la source d'alimentation secondaire rechargeable B ne fournit aucune puissance, et ainsi la puissance source PS est intégralement fournie par la source d'alimentation primaire R. Cette étape S4-1 est suivie d'une étape F4-1, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la puissance primaire PR, soit PS=PR, dans ce sous-mode automatique « AUTO » du mode d'alimentation hybride MHYBR.

Si lors de l'étape de contrôle du niveau de charge C4-1, le niveau de charge NC de la source d'alimentation secondaire rechargeable B est compris entre le seuil bas SB et le seuil haut SH, alors est exécutée une étape S4-2, ou étape « KA=KAMIN », qui fixe le coefficient ka à la valeur kamin, kamin étant compris entre 0,5 et 0,7. Autrement dit, et par exemple, si le niveau de charge NC de la batterie est de 30% de sa capacité de charge, alors la puissance secondaire PB fournie est égale à kamin fois la puissance maximale secondaire PBMAX, soit PB=kamin.PBMAX. Cette étape S4-2 est suivie d'une étape F4-2, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la somme de la puissance primaire PR et de la puissance secondaire PB, soit PS=PR+kamin.PBMAX dans ce sous-mode automatique « AUTO » du mode d'alimentation hybride MHYBR. Ces étapes S4-2 et F4-2 sont exécutées tant que le niveau de charge NC est supérieur au seuil bas SB et, si le niveau de charge NC passe en-dessous du seuil bas SB, alors sont exécutées les étapes S4-1 et F4-1.

Si lors de l'étape de contrôle du niveau de charge C4-1, le niveau de charge NC de la source d'alimentation secondaire rechargeable B est supérieur au seuil haut SH, alors est exécutée une étape S4-3, ou étape « KA=KAMAX », qui fixe le coefficient ka à la valeur kamax, kamax étant compris entre 0,8 et 1. Autrement dit, et par exemple, si le niveau de charge NC de la batterie est de 90% de sa capacité de charge, alors la puissance secondaire PB fournie est égale à kamax fois la puissance maximale secondaire PBMAX, soit PB=kamax.PBMAX. Cette étape S4-3 est suivie d'une étape F4-3, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la somme de la puissance primaire PR et de la puissance secondaire PB, soit PS=PR+kamax.PBMAX dans ce sous-mode automatique « AUTO » du mode d'alimentation hybride MHYBR. Ces étapes S4-3 et F4-3 sont exécutées tant que le niveau de charge NC est supérieur au seuil haut SH et, si le niveau de charge NC passe en-dessous du seuil haut SH, alors sont exécutées les étapes S4-2 et F4-2.

Si le sous-mode sélectionné lors de l'étape de sélection de sous-mode C4 est le sous-mode économique « ECO », alors est exécutée une étape de contrôle du niveau de charge C4-2, ou étape « CONTROLE NIVEAU DE CHARGE », au cours de laquelle le niveau de charge NC de la source d'alimentation secondaire rechargeable B est mesuré et est comparé avec le seuil bas SB et le seuil haut SH.

Si, lors de l'étape de contrôle du niveau de charge C4-2, le niveau de charge NC de la source d'alimentation secondaire rechargeable B est inférieur au seuil bas SB, alors est exécutée une étape S4-4, ou étape « KE=0 », qui fixe le coefficient ke à zéro, de sorte que la puissance secondaire PB est nulle. Autrement dit, si le niveau de charge NC est inférieur à 5 à 15 % de la capacité de charge, alors la source d'alimentation secondaire rechargeable B ne fournit aucune puissance, et ainsi la puissance source PS est intégralement fournie par la source d'alimentation primaire R. Cette étape S4-4 est suivie d'une étape F4-4, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la puissance primaire PR, soit PS=PR, dans ce sous-mode économique « ECO » du mode d'alimentation hybride MHYBR.

Si lors de l'étape de contrôle du niveau de charge C4-2, le niveau de charge NC de la source d'alimentation secondaire rechargeable B est compris entre le seuil bas SB et le seuil haut SH, alors est exécutée une étape S4-5, ou étape « KE=KEMIN », qui fixe le coefficient ke à la valeur kemin, kemin étant compris entre 0,2 et 0,4. Autrement dit, et par exemple, si le niveau de charge NC de la batterie est de 30% de sa capacité de charge, alors la puissance secondaire PB fournie est égale à kemin fois la puissance maximale secondaire PBMAX, soit PB=kemin.PBMAX. Cette étape S4-5 est suivie d'une étape F4-5, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la somme de la puissance primaire PR et de la puissance secondaire PB, soit PS=PR+kemin.PBMAX dans ce sous-mode économique « ECO » du mode d'alimentation hybride MHYBR. Ces étapes S4-5 et F4-5 sont exécutées tant que le niveau de charge NC est supérieur au seuil bas SB et, si le niveau de charge NC passe en-dessous du seuil bas SB, alors sont exécutées les étapes S4-4 et F4-4.

Si lors de l'étape de contrôle du niveau de charge C4-2, le niveau de charge NC de la source d'alimentation secondaire rechargeable B est supérieur au seuil haut SH, alors est exécutée une étape S4-6, ou étape « KE=KEMAX », qui fixe le coefficient ke à la valeur kemax, kemax étant compris entre 0,6 et 0,8. Autrement dit, et par exemple, si le niveau de charge NC de la batterie est de 90% de sa capacité de charge, alors la puissance secondaire PB fournie est égale à kemax fois la puissance maximale secondaire PBMAX, soit PB=kemax.PBMAX. Cette étape S4-6 est suivie d'une étape F4-6, ou étape « REPARTITION PUISSANCE », qui met en oeuvre un procédé de répartition de la puissance maximale disponible PMAX, où la puissance maximale disponible PMAX correspond au minimum entre la puissance de conversion maximale PCONV et la puissance source PS qui équivaut à la somme de la puissance primaire PR et de la puissance secondaire PB, soit PS=PR+kemax.PBMAX dans ce sous-mode économique « ECO » du mode d'alimentation hybride MHYBR. Ces étapes S4-6 et F4-6 sont exécutées tant que le niveau de charge NC est supérieur au seuil haut SH et, si le niveau de charge NC passe en-dessous du seuil haut SH, alors sont exécutées les étapes S4-5 et F4-5.

Si le sous-mode sélectionné lors de l'étape de sélection de sous-mode C4 est le sous-mode extrême « EXTR », alors est exécutée une étape F4-0, ou étape « REPARTITION PUISSANCE », qui met en œuvre un procédé de répartition de la puissance maximale disponible PMAX, où la puissance maximale disponible PMAX correspond au minimum entre la puissance de conversion maximale PCONV et la puissance source PS qui équivaut à la somme de la puissance primaire PR et de la puissance secondaire PB qui est égal à PBMAX, soit PS=PR+PBMAX dans ce sous-mode extrême « EXTR » du mode d'alimentation hybride MHYBR.

Selon une possibilité, dans le sous-mode extrême « EXTR » dans l'étape F4-0, lorsque le niveau de charge NC de la source d'alimentation secondaire rechargeable B est passé en-dessous du seuil bas SB alors le procédé P bascule automatiquement dans le mode de veille « MV » précédemment décrit, au cours duquel sont alimentés uniquement des équipements de sécurité de la grue G pour permettre une mise en sécurité de la grue G.

La seconde partie de la description qui suit porte sur la mise en œuvre du procédé de répartition F pour répartir la puissance maximale disponible PMAX sur les différents équipements électriques 9 de la grue G, quel que soit le mode de gestion parmi le mode d'alimentation hybride MHYBR, le mode d'alimentation autonome MAUTON, le mode d'alimentation principale MPRINC et le mode mixte recharge/alimentation MMIXT. L'objet de ce procédé de répartition F est d'optimiser la distribution de la puissance maximale disponible PMAX, en particulier lorsque cette puissance maximale disponible PMAX est insuffisante pour alimenter en pleine capacité l'ensemble des équipements électriques 9 de la grue G

Comme précédemment décrit, la puissance maximale disponible PMAX dépend du mode de gestion, du sous-mode de gestion et du niveau de charge NC de la source d'alimentation secondaire rechargeable B, avec une puissance maximale disponible PMAX qui est équivalente au minimum entre la puissance de conversion maximale PCONV et la puissance source PS qui équivaut à :
- dans l'étape F1 en mode d'alimentation principale MPRINC, la puissance primaire PR (soit PS=PR) ;
- dans l'étape F1 en mode mixte recharge/alimentation MMIXT, la puissance primaire PR moins la puissance de recharge PCH (soit PS=PR-PCH) ;
- dans l'étape F3-2 en sous-mode automatique « AUTO » du mode d'alimentation autonome MAUTON, la puissance secondaire PB qui est égal à kamin.PBMAX (soit PS=PB=kamin.PBMAX) ;
- dans l'étape F3-3 en sous-mode automatique « AUTO » du mode d'alimentation autonome MAUTON, la puissance secondaire PB qui est égal à kamax.PBMAX (soit PS=PB=kamax.PBMAX) ;
- dans l'étape F3-5 en sous-mode économique « ECO » du mode d'alimentation autonome MAUTON, la puissance secondaire PB qui est égal à kemin.PBMAX (soit PS=PB=kemin.PBMAX) ;
- dans l'étape F3-6 en sous-mode économique « ECO » du mode d'alimentation autonome MAUTON, la puissance secondaire PB qui est égal à kemax.PBMAX (soit PS=PB=kemax.PBMAX) ;
- dans l'étape F3-0 en sous-mode extrême « EXTR » du mode d'alimentation autonome MAUTON, la puissance secondaire PB qui est égal à PBMAX (soit PS=PB=PBMAX) ;
- dans l'étape F4-1 en sous-mode automatique « AUTO » du mode d'alimentation hybride MHYBR, la puissance primaire PR (soit PS=PR) ;
- dans l'étape F4-2 en sous-mode automatique « AUTO » du mode d'alimentation hybride MHYBR, la somme de la puissance primaire PR et de la puissance secondaire PB qui est égal à kamin.PBMAX (soit PS=PR+PB=PR+kamin.PBMAX) ;
- dans l'étape F4-3 en sous-mode automatique « AUTO » du mode d'alimentation hybride MHYBR, la somme de la puissance primaire PR et de la puissance secondaire PB qui est égal à kamax.PBMAX (soit PS=PR+PB=PR+kamax.PBMAX) ;
- dans l'étape F4-4 en sous-mode économique « ECO » du mode d'alimentation hybride MHYBR, la puissance primaire PR (soit PS=PR) ;
- dans l'étape F4-5 en sous-mode économique « ECO » du mode d'alimentation hybride MHYBR, la somme de la puissance primaire PR et de la puissance secondaire PB qui est égal à kemin.PBMAX (soit PS=PR+PB=PR+kemin.PBMAX) ;
- dans l'étape F4-6 en sous-mode économique « ECO » du mode d'alimentation hybride MHYBR, la somme de la puissance primaire PR et de la puissance secondaire PB qui est égal à kemax.PBMAX (soit PS=PR+PB=PR+kemax.PBMAX) ;
- dans l'étape F4-0 en sous-mode extrême « EXTR » du mode d'alimentation hybride MHYBR, la somme de la puissance primaire PR et de la puissance secondaire PB qui est égal à PBMAX (soit PS=PR+PB=PR+PBMAX).

En référence à la Figure 7, ce procédé de répartition F met en œuvre une étape initiale de sélection T1, ou étape « SELECTION MODE », qui consiste en une sélection entre :
- un mode brut « MBRUT » dans lequel la puissance maximale disponible PMAX est répartie sur des équipements d'actionnement 91, 92 prédéfinis et sur des équipements accessoires 93, 94 prédéfinis parmi les équipements électriques 9 de la grue G, les équipements d'actionnement 91, 92 étant définis en fonction d'une configuration de la grue G; et
- un mode optimisé « MOPT » dans lequel la puissance maximale disponible PMAX est répartie sur les équipements d'actionnement 91, 92 prédéfinis, et aussi sur des équipements accessoires 93, 94 mais en fonction également de conditions de coupure associées aux équipements accessoires 93, 94, de sorte que selon leurs conditions de coupure respectives les équipements accessoires 93, 94 sont alimentés ou non.

Les équipements d'actionnement 91, 92 peuvent comprendre des équipements de montage 91 qui participent au montage de la grue G en actionnant un déplacement d'une ou plusieurs parties de la grue G lorsque la grue G est dans une configuration de montage désignée par « MONTAGE » sur la figure 7. Il est envisageable que la grue G ne comprenne pas d'équipement de montage 91, comme par exemple dans le cas d'une grue à montage par éléments.

Les équipements d'actionnement 91, 92 comprennent des équipements de travail 92 qui participent au déplacement d'une charge (autrement dit qui actionnent un déplacement de la charge en actionnant un déplacement d'un ou plusieurs éléments de la grue comme un chariot de distribution, un crochet ou une moufle, une orientation de la flèche ou une inclinaison de la flèche) lorsque la grue G est dans une configuration de travail désignée par « TRAVAIL » sur la figure 7.

Les équipements de montage 91 peuvent comprendre l'un au moins des équipements suivants : une centrale hydraulique de pliage/dépliage permettant un pliage/dépliage d'un mât et d'une flèche, une centrale hydraulique de calage permettant un calage de la grue au sol, une centrale hydraulique d'orientation permettant une orientation d'une base de la grue, une centrale hydraulique de potence permettant un actionnement d'une potence de montage. De manière générale, en configuration de montage, autrement dit lors des phases de montage/démontage de la grue, soit un seul équipement de montage est actionné (par exemple la centrale hydraulique de pliage/dépliage), soit plusieurs équipements de montage 91 sont actionnés successivement et individuellement car les phases de montage/démontage sont séquencées.

Les équipements de travail 92 peuvent comprendre l'un au moins des équipements suivants : un système motorisé de levage 920 permettant un levage/abaissement d'une charge, un système motorisé de distribution 921 permettant une distribution d'une charge le long d'une flèche 7, un système motorisé d'orientation 922 permettant une orientation d'une flèche 7, un système motorisé de translation permettant une translation de la grue, un système motorisé de relevage permettant un relevage d'une flèche relevable (ou flèche inclinable). De manière générale, en configuration de travail, autrement dit lors des phases de déplacement d'une charge, plusieurs équipements de travail 92 sont actionnés simultanément, et parfois sont actionnés successivement et individuellement.

Pour la suite de la description, trois équipements de travail 92 seront considérés pour la grue G lorsqu'en configuration de travail, à savoir :
- le système motorisé de levage 920 qui reçoit une puissance électrique de levage PLEV, qui est inférieure ou égale à la puissance électrique demandée par ce système motorisé de levage 920 ;
- le système motorisé de distribution 921 qui reçoit une puissance électrique de distribution PDIST, qui est inférieure ou égale à la puissance électrique demandée par ce système motorisé de distribution 921 ;
- le système motorisé d'orientation 922 qui reçoit une puissance électrique d'orientation PORIEN, qui est inférieure ou égale à la puissance électrique demandée par ce système motorisé d'orientation 922.

Les équipements accessoires 93, 94 sont des équipements qui ne participent pas aux opérations de montage et de déplacement d'une charge ou d'un élément structurel de la grue G, et ces équipements accessoires 93, 94 peuvent comprendre un ou plusieurs équipements accessoires de système 93 et/ou un ou plusieurs équipements accessoires d'utilisateur 94.

Les équipements accessoires de système 93 peuvent comprendre l'un au moins des équipements suivants :
- un système de chauffage 931 pour chauffer un espace 71 de la grue, comme par exemple une cabine de pilotage,
- un système de ventilation ou de refroidissement 932 pour ventiler/refroidir un espace 72 de la grue ;
et les conditions de coupure pour ces équipements accessoires de système 931, 932, dans le mode optimisé « MOPT », peuvent dépendre d'au moins un paramètre environnemental qui est un paramètre physique représentatif de l'espace 71, 72 de la grue G. Selon une possibilité, ce paramètre environnemental est une température intérieure de l'espace 71, 72 de la grue G.

L'espace 72 de la grue G peut correspondre à une armoire électrique regroupant intérieurement tout ou partie des organes participant à l'alimentation électrique de la grue G. Autrement dit, dans le mode optimisé « MOPT », le chauffage de la cabine de pilotage 71, et la ventilation ou le refroidissement de cette armoire électrique 72 dépendra de conditions de coupure qui sont fonction de la température intérieure respectivement dans cette cabine de pilotage 71 et dans cette armoire électrique 72.

Les équipements accessoires d'utilisateur 94 peuvent comprendre l'un au moins des équipements suivants : un système d'éclairage 941, une prise électrique 942 ; et les conditions de coupure de ces équipements accessoires d'utilisateur 94, dans le mode optimisé « MOPT », peuvent dépendre d'une sélection d'une classification opérée par un utilisateur pour le ou chacun des équipements accessoires d'utilisateur 94, parmi les classifications suivantes :
- une classification « non essentielle » qui correspond à une autorisation de ne pas alimenter l'équipement accessoire utilisateur 94 correspondant en mode optimisé MOPT au profit des équipements d'actionnement 91, 92 ; et
- une classification « essentielle » qui correspond à une interdiction de ne pas alimenter l'équipement accessoire utilisateur 94 correspondant en mode optimisé MOPT.

En référence à la Figure 7, si lors de l'étape initiale de sélection T1, le mode brut MBRUT est sélectionné, alors est exécutée une étape de sélection de configuration T3, ou étape « SELECTION CONFIGURATION », dans laquelle se fait un choix de configuration de la grue entre la configuration de montage et la configuration de travail.

Et de la même manière, si lors de l'étape initiale de sélection T1, le mode optimisé MOPT est sélectionné, alors est exécutée une étape de sélection de configuration T2, ou étape « SELECTION CONFIGURATION », dans laquelle se fait un choix de configuration de la grue entre la configuration de montage et la configuration de travail.

Si, dans le mode brut MBRUT, lors de l'étape de sélection de configuration T3, la configuration de montage est sélectionnée alors est exécutée une étape E3-1, ou étape « DISTRIBUTION PMAX », au cours de laquelle la puissance maximale disponible PMAX est répartie sur les équipements d'actionnement 91, 92 (qui sont ici les équipements de montage 91) et sur les équipements accessoires 93, 94, de sorte que ces équipements de montage 91 reçoivent une puissance d'actionnement PACT qui équivaut à la puissance maximale disponible PMAX diminuée d'une puissance accessoire PACC, soit PACT=PMAX-PACC ; la puissance accessoire PACC correspondant à la puissance électrique demandée par les équipements accessoires 93, 94 ou la puissance nécessaire pour alimenter ces équipements accessoires 93, 94. Cette étape E3-2 est suivie d'une étape E3-3, ou étape « DISTRIBUTION PACT », au cours de laquelle la puissance d'actionnement PACT est répartie sur le ou les équipements de montage 91, de sorte que chaque équipement de montage reçoit une puissance électrique qui est inférieure ou égale à cette puissance d'actionnement PACT. Si un seul équipement de montage est en jeu (par exemple la centrale hydraulique de pliage/dépliage) alors toute la puissance d'actionnement PACT est allouée à ce seul équipement de montage.

Si par contre, dans le mode brut MBRUT, lors de l'étape de sélection de configuration T3, la configuration de travail est sélectionnée alors est exécutée une étape E3-2, ou étape « DISTRIBUTION PMAX », au cours de laquelle la puissance maximale disponible PMAX est répartie sur les équipements d'actionnement 91, 92 (qui sont ici les équipements de travail 92) et sur les équipements accessoires 93, 94, de sorte que ces équipements de travail 92 reçoivent une puissance d'actionnement PACT qui équivaut à la puissance maximale disponible PMAX diminuée de la puissance accessoire PACC, soit PACT=PMAX-PACC. Cette étape E3-2 est suivie d'une étape E3-4, ou étape « DISTRIBUTION PACT », au cours de laquelle la puissance d'actionnement PACT est répartie sur les différents équipements de travail 92, de sorte que chaque équipement de travail reçoit une puissance électrique qui est inférieure ou égale à cette puissance d'actionnement PACT ce qui revient à, dans le mode de réalisation précédemment décrit, PLEV≤PACT, PDIST≤PACT et PORIEN≤PACT.

Dans le mode optimisé MOPT, les équipements d'actionnement 91, 92 peuvent être alimentées par une puissance d'actionnement PACT qui est équivalente :
- soit à la puissance maximale disponible PMAX si les conditions de coupure sont telles que tous les équipements accessoires 93, 94 sont coupés (donc éteints ou non alimentés), soit PACT=PMAX ;
- soit à la puissance maximale disponible PMAX diminuée de la puissance accessoire PACC, soit PACT=PMAX-PACC, cette puissance accessoire PACC correspondant à la puissance électrique demandée par les équipements accessoires 93, 94 qui ne sont pas coupés selon les conditions de coupure.

Ainsi, les équipements accessoires 93, 94 vont se répartir en :
- les équipements accessoires coupés, qui sont les équipements accessoires dont les conditions de coupure sont satisfaites de sorte que ces équipements accessoires coupés ne sont pas alimentés électriquement ; et
- les équipements accessoires non coupés, qui sont les équipements accessoires dont les conditions de coupure ne sont pas satisfaites de sorte que ces équipements accessoires non coupés sont pas alimentés électriquement.

Pour les équipements accessoires d'utilisateur 94, les équipements accessoires coupés sont les équipements accessoires pour lesquelles une classification « non essentielle » a été sélectionnée, et les équipements accessoires non coupés sont les équipements accessoires pour lesquelles une classification « essentielle » a été sélectionnée.

Ainsi, en référence à la figure 7, si lors de l'étape de sélection de configuration T2, la configuration de montage est sélectionnée, alors est exécutée une étape de vérification des conditions de coupure T4, ou étape « VERIFICATION COUPURE », dans laquelle les conditions de coupure des différents équipements accessoires 93, 94 sont contrôlées, ce qui conduit à deux situations.

Dans une première situation, si au moins une condition de coupure n'est pas satisfaite, alors est exécutée une étape E4-1, ou étape « DISTRIBUTION PMAX », au cours de laquelle la puissance maximale disponible PMAX est répartie sur les équipements d'actionnement 91, 92 (qui sont ici les équipements de montage 91) et sur le ou les équipements accessoires non coupés, de sorte que ces équipements de montage 91 reçoivent une puissance d'actionnement PACT qui équivaut à la puissance maximale disponible PMAX diminuée de la puissance accessoire PACC, soit PACT=PMAX-PACC. Cette étape E4-1 est suivie d'une étape E4-3, ou étape « DISTRIBUTION PACT », au cours de laquelle la puissance d'actionnement PACT est répartie sur le ou les équipements de montage 91, de sorte que chaque équipement de montage reçoit une puissance électrique qui est inférieure ou égale à cette puissance d'actionnement PACT. Si un seul équipement de montage est en jeu (par exemple la centrale hydraulique de pliage/dépliage) alors toute la puissance d'actionnement PACT est allouée à ce seul équipement de montage.

Dans une seconde situation, si par contre toutes les conditions de coupure sont satisfaites, alors est exécutée une étape E4-2, ou étape « DISTRIBUTION PMAX », au cours de laquelle la puissance maximale disponible PMAX est répartie uniquement sur les équipements d'actionnement 91, 92 (qui sont ici les équipements de montage 91), de sorte que ces équipements de montage 91 reçoivent une puissance d'actionnement PACT qui équivaut à la puissance maximale disponible PMAX, soit PACT=PMAX. Cette étape E4-2 est suivie d'une étape E4-4, ou étape « DISTRIBUTION PACT », au cours de laquelle la puissance d'actionnement PACT est répartie sur le ou les équipements de montage 91, de sorte que chaque équipement de montage reçoit une puissance électrique qui est inférieure ou égale à cette puissance maximale disponible PMAX. Si un seul équipement de montage est en jeu, alors toute la puissance maximale disponible PMAX est allouée à ce seul équipement de montage.

De la même manière, si lors de l'étape de sélection de configuration T2, la configuration de travail est sélectionnée, alors est exécutée une étape de vérification des conditions de coupure T5, ou étape « VERIFICATION COUPURE », dans laquelle les conditions de coupure des différents équipements accessoires 93, 94 sont contrôlées, ce qui conduit à deux situations.

Dans une première situation, si au moins une condition de coupure n'est pas satisfaite, alors est exécutée une étape E5-1, ou étape « DISTRIBUTION PMAX », au cours de laquelle la puissance maximale disponible PMAX est répartie sur les équipements d'actionnement 91, 92 (qui sont ici les équipements de travail 92) et sur le ou les équipements accessoires non coupés, de sorte que ces équipements de travail 92 reçoivent une puissance d'actionnement PACT qui équivaut à la puissance maximale disponible PMAX diminuée de la puissance accessoire PACC, soit PACT=PMAX-PACC.

Dans une seconde situation, si par contre toutes les conditions de coupure sont satisfaites, alors est exécutée une étape E5-2, ou étape « DISTRIBUTION PMAX », au cours de laquelle la puissance maximale disponible PMAX est répartie uniquement sur les équipements d'actionnement 91, 92 (qui sont ici les équipements de travail 92), de sorte que ces équipements de travail 92 reçoivent une puissance d'actionnement PACT qui équivaut à la puissance maximale disponible PMAX, soit PACT=PMAX.

L'étape E5-1 est suivie d'une étape de sélection de schéma T6, ou étape « SELECTION SCHEMA », et de même l'étape E5-1 est suivie d'une étape de sélection de schéma T7, ou étape « SELECTION SCHEMA ».

L'étape de sélection de schéma T6 ou T7 est une étape au cours de laquelle s'opère une sélection d'un schéma de répartition de la puissance d'actionnement PACT sur les différents équipements de travail 92, parmi les deux schémas de répartition suivants :
- un premier schéma SCH1 dans lequel les équipements de travail 92 sont activés et donc alimentés de manière séquentielle (c'est-à-dire les uns à la suite des autres, de manière non combinée), de sorte que chaque équipement de travail est alimenté, lorsque activé, par la puissance d'actionnement PACT ; et
- un second schéma SCH2 dans lequel les équipements de travail 92 sont activés et donc alimentés en simultané (c'est-à-dire les uns en même temps que les autres, de manière combinée), de sorte que tous les équipements de travail 92 sont alimentées ensemble par la puissance d'actionnement PACT.

Ainsi, si le premier schéma SCH1 est sélectionné lors de l'étape de sélection de schéma T6, alors est exécutée une étape E6-1, ou étape « DISTRIBUTION PACT », au cours de laquelle la puissance d'actionnement PACT (avec pour rappel PACT=PMAX-PACC) est allouée intégralement et de manière séquentielle à chaque équipement de travail lorsqu'activé, de sorte que chaque équipement de travail reçoit, lorsqu'il est activé, une puissance électrique qui est inférieure ou égale à cette puissance d'actionnement PACT. Par contre, si le second schéma SCH2 est sélectionné lors de l'étape de sélection de schéma T6, alors est exécutée une étape E6-2, ou étape « DISTRIBUTION PACT », au cours de laquelle la puissance d'actionnement PACT (avec pour rappel PACT=PMAX-PACC) est répartie sur les différents équipements de travail 92 qui sont activés (et donc demandeurs en énergie) de manière combinée.

De même, si le premier schéma SCH1 est sélectionné lors de l'étape de sélection de schéma T7, alors est exécutée une étape E7-1, ou étape « DISTRIBUTION PACT », au cours de laquelle la puissance d'actionnement PACT (avec pour rappel PACT=PMAX) est allouée intégralement et de manière séquentielle à chaque équipement de travail lorsqu'activé, de sorte que chaque équipement de travail reçoit, lorsqu'il est activé, une puissance électrique qui est inférieure ou égale à cette puissance d'actionnement PACT. Par contre, si le second schéma SCH2 est sélectionné lors de l'étape de sélection de schéma T7, alors est exécutée une étape E7-2, ou étape « DISTRIBUTION PACT », au cours de laquelle la puissance d'actionnement PACT (avec pour rappel PACT=PMAX) est répartie sur les différents équipements de travail 92 qui sont activés (et donc demandeurs en énergie) de manière combinée.

Selon une possibilité, est mis en œuvre un stockage dans une mémoire d'une pluralité de modes de répartition préférentielle, chaque mode de répartition préférentielle étant associé à des pourcentages de répartition de la puissance d'actionnement PACT sur les différents équipements de travail 92 dans le second schéma, avec par exemple une répartition comme suit : $PACT = PLEV + PDIS + PORIEN ,$
avec PLEV=q1.PACT, PDIS=q2.PACT et PORIEN=q3.PACT,
où q1, q2 et q3 sont des quantièmes ou pourcentages de répartition, avec q1+q2+q3=1.

Chaque mode de de répartition préférentielle est ainsi associé à différents quantièmes ou pourcentages de répartition q1, q2 et q3. Ces modes de répartition sont mis en œuvre si la puissance d'actionnement PACT est inférieure à la somme des puissances demandées par les équipements de travail 92. En effet, si la puissance d'actionnement PACT est supérieure ou égale à la somme des puissances demandées par les équipements de travail 92, alors tous les équipements de travail 92 peuvent être alimentés à leur pleine puissance.

Aussi, le procédé de répartition F peut mettre en œuvre une étape de sélection d'un mode de répartition MREP, ou étape « SELECTION MODE DE REPARTITION », de sorte que l'étape E6-2 ou l'étape E7-2 exécute une répartition de la puissance d'actionnement PACT sur les différents équipements de travail 92 conformément au mode de répartition préférentielle sélectionné.

La suite de la description concerne la grue G qui comprend les équipements électriques 9 alimentés électriquement, via le circuit de conversion Q présenté à la figure 8, par la source d'alimentation primaire R apte à fournir la puissance primaire PR et la source d'alimentation secondaire rechargeable B apte à fournir la puissance secondaire PB.

Cette grue G comprend :
- une unité de surveillance M pour surveiller la puissance générale demandée PGEN qui correspond pour rappel à la puissance demandée par l'ensemble des équipements électriques 9 et le niveau de charge NC de la source d'alimentation secondaire rechargeable B, et
- l'unité de contrôle/commande CC raccordée à l'unité de surveillance M et au circuit de conversion Q, et configurée pour mettre en œuvre le procédé P de gestion d'alimentation électrique de la figure 6 précédemment décrit.

Il peut y avoir une interface électrique de recharge 22 entre la source d'alimentation primaire R et la source d'alimentation secondaire rechargeable B destinée à adapter la tension fournie par la source d'alimentation primaire R à une tension de recharge de la source d'alimentation secondaire rechargeable B. L'interface électrique de recharge 22 permet de recharger la source d'alimentation secondaire rechargeable B quand la source d'alimentation primaire R est raccordée et que la consommation de puissance électrique de la grue G est inférieure à la puissance primaire PR fournie par la source d'alimentation primaire R.

L'unité de contrôle/commande CC est également configurée pour la mise en oeuvre du procédé de répartition F de la figure 7 pour répartir la puissance maximale disponible PMAX sur les équipements électriques 9 de la grue G.

Aussi, cette unité de contrôle/commande CC est raccordée, d'une part, à une interface utilisateur INT permettant une sélection entre le mode brut MBRUT et le mode optimisé MOPT et, d'autre part, à un circuit électrique raccordant l'au moins une source d'alimentation aux équipements électriques 9 pour contrôler une répartition de la puissance maximale disponible PMAX selon le mode sélectionné parmi le mode brut MBRUT et le mode optimisé MOPT.

Selon une possibilité, la source d'alimentation primaire R délivre une tension d'alimentation primaire de type monophasée ou triphasée, par exemple en 230 ou 400 volts, et le circuit de conversion Q assure une conversion de ladite tension d'alimentation primaire en une tension d'alimentation triphasée. La tension d'alimentation triphasée peut être obtenue en assemblant trois convertisseurs monophasés couplés ou synchronisés ensemble pour générer une tension d'alimentation triphasée.

L'unité de surveillance M peut être un microcontrôleur et le circuit de conversion Q peut être un convertisseur électrique AC/AC comprenant un redresseur RECT et un onduleur OND comme le montre la figure 8, le redresseur RECT servant à convertir une tension alternative en provenance de la source d'alimentation primaire R en une tension continue pouvant être injectée à l'entrée d'un composant électrique élévateur TRANS destiné à élever la valeur du signal électrique comme un transformateur électrique par exemple, et l'onduleur OND servant à convertir la tension continue en sortie du composant élévateur TRANS ou bien de la source d'alimentation secondaire rechargeable B en une tension alternative destinée à alimenter un circuit électrique d'interface 20 précédant l'interface utilisateur INT.

Selon un mode de réalisation, l'unité de surveillance M sélectionne la source d'alimentation parmi la source d'alimentation primaire R et la source d'alimentation secondaire rechargeable B grâce à une mise en marche ou une mise à l'arrêt d'interrupteurs électriques 10, 11, 12. Les interrupteurs électriques 10, 11, 12 présentés à la figure 8 peuvent désigner des relais électromécaniques par exemple.

Si l'interrupteur 10 est fermé, alors on active le transfert de puissance de la source d'alimentation primaire R vers les équipements électriques 9 de la grue G. Si l'interrupteur 11 est fermé, alors on active le transfert de puissance de la source d'alimentation primaire R vers la source d'alimentation secondaire rechargeable B, autrement dit on recharge la source d'alimentation secondaire rechargeable B. Si l'interrupteur 12 est fermé, alors on active le transfert de puissance de la source d'alimentation secondaire rechargeable B vers les équipements électriques 9 de la grue G.

Le circuit de conversion Q peut également comprendre au moins un variateur de fréquence non représenté sur la figure 8 ainsi qu'un composant de mesure de courant connecté à la sortie de la source d'alimentation secondaire rechargeable comme un shunt électrique non représenté sur la figure 8.

La grue G comprend en outre l'interface utilisateur INT reliée à l'unité de contrôle - commande CC pour :
- sélectionner le sous-mode de gestion parmi les sous-modes de gestion précédemment décrits qui sont le sous-mode automatique « AUTO », le sous-mode économique « ECO » et le sous-mode extrême « EXTR » ;
- sélectionner entre le mode brut « MBRUT » et le mode optimisé « MOPT » ;
- sélectionner la classification des équipements accessoires d'utilisateur 94 parmi la classification « non essentielle » et la classification « essentielle » ;
- sélectionner le schéma de répartition parmi le premier schéma SCH1 et le second schéma SCH2 ;
- sélectionner un mode de répartition préférentielle parmi les modes de répartition préférentielle stockée dans la mémoire.

L'unité de contrôle-commande CC peut être connectée à l'unité de surveillance M par un bus de communication 15 afin que l'unité de contrôle-commande CC puisse en permanence recevoir des informations de grandeurs électriques de la part de l'unité de surveillance M comme une tension d'entrée du redresseur RECT ou bien encore une tension de sortie de l'onduleur OND, afin que l'unité de contrôle-commande CC puisse ajuster des paramètres du circuit de conversion Q tel que la mise en marche ou à l'arrêt des interrupteurs électriques 10, 11, 12 par exemple.

L'unité de contrôle-commande CC peut en outre recevoir de la part de l'unité de surveillance M le mode d'alimentation mis en œuvre par le procédé P de gestion d'alimentation électrique ou bien une valeur de la tension d'alimentation primaire.

L'unité de contrôle-commande CC peut transférer à l'unité de surveillance M la puissance primaire PR renseignée par un utilisateur dans l'interface utilisateur INT et qui peut être utilisée par l'unité de surveillance M pour le calcul de la puissance maximale disponible PMAX.

En outre, selon un mode de réalisation, l'unité de contrôle-commande CC est capable de retrouver le mode d'alimentation mis en œuvre par le procédé P de gestion d'alimentation électrique sur la base de l'état des interrupteurs électriques 10, 11, 12 ou bien sur la base d'une valeur de la tension primaire envoyée par l'unité de surveillance M via le bus de communication 15.

Selon une possibilité, l'unité de contrôle-commande CC calcule d'abord la puissance maximale disponible PMAX en fonction de la ou des sources d'alimentation fournissant la puissance électrique, ainsi que du mode d'alimentation mis en œuvre, puis l'unité de contrôle-commande CC gère la répartition de la puissance maximale disponible PMAX sur les différents équipements électriques 9 de la grue G.

Selon une possibilité, un utilisateur de la grue G par exemple un pilote de la grue G renseigne la puissance primaire PR, le sous-mode de gestion et un ou plusieurs modes de répartition préférentielle.

Selon une possibilité, l'unité de contrôle-commande CC indique à l'utilisateur de la grue G via l'interface utilisateur INT le niveau de charge NC de la source d'alimentation secondaire rechargeable B, le mode d'alimentation mis en œuvre et une information de mise en veille si le système bascule en mode veille.

Le niveau de charge NC de la source d'alimentation secondaire rechargeable B est estimé par l'unité de contrôle-commande CC à partir par exemple d'un courant de charge et de décharge de la source d'alimentation secondaire rechargeable B, ainsi, l'unité de contrôle-commande CC peut par exemple connaitre la capacité de la batterie en Ah ou Wh. Un étalonnage peut être réalisé quand la source d'alimentation secondaire rechargeable B est complétement chargée.

## Revendications

1. Procédé de répartition (F) pour répartir une puissance maximale disponible (PMAX) à partir d'au moins une source d'alimentation (R ; B) sur des équipements électriques (9) d'une grue (G), dans lequel les équipements électriques (9) sont alimentés par la puissance maximale disponible (PMAX) qui correspond à une puissance maximale pouvant être délivrée par l'au moins une source d'alimentation (R ; B), lesquels équipements électriques (9) comprenant :
- des équipements d'actionnement (91, 92) définis en fonction d'une configuration de la grue (G) et qui sont des équipements propres à actionner un déplacement de la grue ou d'un élément de la grue ;
- des équipements accessoires (93, 94) qui sont des équipements qui ne sont pas des équipements d'actionnement, autrement dit des équipements qui ne participent pas au déplacement de la grue ou d'un élément de la grue ;
ledit procédé de répartition étant **caractérisé en ce qu'il** comprend une étape de sélection entre :
- un mode brut (MBRUT) dans lequel la puissance maximale disponible (PMAX) est répartie sur les équipements d'actionnement (91, 92) et sur les équipements accessoires (93, 94) sans distinction entre les équipements d'actionnement (91, 92) et les équipements accessoires (93, 94), du moment que l'équipement électrique est en demande de puissance électrique ; et
- un mode optimisé (MOPT) dans lequel la puissance maximale disponible (PMAX) est répartie sur les équipements d'actionnement (91, 92), et aussi sur les équipements accessoires (93, 94) mais en fonction de conditions de coupure associés aux équipements accessoires (93, 94), de sorte que selon leurs conditions de coupure respectives les équipements accessoires (93, 94) sont alimentés ou non.

2. Procédé de répartition (F) selon la revendication 1, dans lequel l'au moins une source d'alimentation désigne une source d'alimentation primaire (R), comme par exemple un réseau électrique, et/ou une source d'alimentation secondaire rechargeable (B), comme par exemple une batterie ou un ensemble de plusieurs batteries.

3. Procédé de répartition (F) selon la revendication 1 ou 2, dans lequel les équipements d'actionnement (91, 92) comprennent des équipements de montage (91) qui participent au montage de la grue (G) en actionnant un déplacement d'une ou plusieurs parties de la grue (G) lorsque la grue (G) est dans une configuration de montage (MONTAGE).

4. Procédé de répartition (F) selon la revendication 3, dans lequel les équipements de montage (91) comprennent l'un au moins des équipements suivants : une centrale hydraulique de pliage/dépliage permettant un pliage/dépliage d'un mât et d'une flèche, une centrale hydraulique de calage permettant un calage de la grue au sol, une centrale hydraulique d'orientation permettant une orientation d'une base de la grue, une centrale hydraulique de potence permettant un actionnement d'un potence de montage.

5. Procédé de répartition (F) selon l'une quelconque des revendications 1 à 4, dans lequel les équipements d'actionnement (91, 92) comprennent des équipements de travail (92) qui participent au déplacement d'une charge lorsque la grue est dans une configuration de travail (TRAVAIL).

6. Procédé de répartition (F) selon la revendication 5, dans lequel les équipements de travail (92) comprennent l'un au moins des équipements suivants : un système motorisé de levage (920) permettant un levage/abaissement d'une charge, un système motorisé de distribution (921) permettant une distribution d'une charge le long d'une flèche (7), un système motorisé d'orientation permettant une orientation d'une flèche (7), un système motorisé de translation permettant une translation de la grue, un système motorisé de relevage permettant un relevage d'une flèche relevable.

7. Procédé de répartition (F) selon l'une quelconque des revendications précédentes, dans lequel les équipements accessoires (93, 94) comprennent l'un au moins des équipements accessoires de système (93) suivants : un système de chauffage (931) pour chauffer un espace (71) de la grue (G), un système de ventilation ou de refroidissement (932) pour ventiler/refroidir un espace (72) de la grue (G); et
les conditions de coupure dépendent d'au moins un paramètre environnemental qui est un paramètre physique représentatif de l'espace (71 ; 72) de la grue.

8. Procédé de répartition (F) selon la revendication 7, dans lequel le paramètre environnemental est une température intérieure de l'espace (71 ; 72) de la grue (G).

9. Procédé de répartition selon la revendication 7 ou 8, dans lequel l'espace (71 ; 72) de la grue (G) correspond à une armoire électrique regroupant intérieurement tout ou partie des organes participant à l'alimentation électrique de la grue (G), ou une cabine de pilotage.

10. Procédé de répartition (F) selon l'une quelconque des revendications précédentes, dans lequel les équipements accessoires (93, 94) comprennent l'un au moins des équipements accessoires d'utilisateur (94) suivants : un système d'éclairage (941), une prise électrique (942) ; et
les conditions de coupure dépendent d'une sélection d'une classification opérée par un utilisateur pour le ou chacun des équipements accessoires d'utilisateur (94), parmi les classifications suivantes :
- une classification « non essentielle » qui correspond à une autorisation de ne pas alimenter l'équipement accessoire utilisateur (94) correspondant en mode optimisé (MOPT) au profit des équipements d'actionnement (91, 92) ; et
- une classification « essentielle » qui correspond à une interdiction de ne pas alimenter l'équipement accessoire utilisateur (94) correspondant en mode optimisé (MOPT).

11. Procédé de répartition (F) selon l'une quelconque des revendications précédentes, dans lequel, dans le mode optimisé (MOPT), les équipements d'actionnement (91, 92) sont alimentées par une puissance d'actionnement (PACT) qui est équivalente à la puissance maximale disponible (PMAX) ou à la puissance maximale disponible (PMAX) diminuée d'une puissance accessoire (PACC) nécessaire pour alimenter les équipements accessoires (93, 94) selon les conditions de coupure,
et cette puissance d'actionnement (PACT) est répartie sur les équipements d'actionnement (91, 92) selon un schéma de répartition sélectionné parmi les deux schémas de répartition suivants :
- un premier schéma dans lequel les équipements d'actionnement (91, 92) sont activés et donc alimentés de manière séquentielle, de sorte que chaque équipement d'actionnement est alimenté, lorsque activé, par la puissance d'actionnement (PACT) ; et
- un second schéma dans lequel les équipements d'actionnement (91, 92) sont activés et donc alimentés en simultané, de sorte que tous les équipements d'actionnement (91, 92) sont alimentées ensemble par la puissance d'actionnement (PACT).

12. Procédé de répartition (F) selon la revendication 11, dans lequel est mis en oeuvre un stockage dans une mémoire d'une pluralité de modes de répartition préférentielle, chaque mode de répartition préférentielle étant associé à des pourcentages de répartition de la puissance d'actionnement (PACT) sur les différents équipements d'actionnement (91, 92) dans le second schéma, et le procédé de répartition (F) met en œuvre une sélection d'un mode de répartition préférentielle pour assurer une répartition de la puissance d'actionnement (PACT) conformément audit mode de répartition préférentielle sélectionné lorsque le second schéma est sélectionné.

13. Grue (G) comprenant des équipements électriques (9) et au moins une source d'alimentation (R ;B) qui alimente électriquement lesdits équipements électriques (9), ladite au moins une source d'alimentation apte à fournir une puissance maximale disponible (PMAX) qui correspond à une puissance maximale pouvant être délivrée par l'au moins une source d'alimentation, lesdits équipements électriques (9) comprenant :
- des équipements d'actionnement (91, 92) définis en fonction d'une configuration de la grue (G) et qui sont des équipements propres à actionner un déplacement de la grue ou d'un élément de grue, et
- des équipements accessoires (93, 94) qui sont des équipements qui ne sont pas des équipements d'actionnement, autrement dit des équipements qui ne participent pas au déplacement de la grue ou d'un élément de la grue,
**caractérisée en ce que** ladite grue (G) comprend :
- une unité de contrôle/commande (CC) configurée pour la mise en œuvre du procédé de répartition conforme à l'une quelconque des revendications précédentes,
- une interface utilisateur (INT) raccordée à l'unité de contrôle/commande (CC) et permettant une sélection entre le mode brut (MBRUT) et le mode optimisé (MOPT), et
- un circuit électrique (Q) raccordé à l'unité de contrôle/commande (CC) et raccordant l'au moins une source d'alimentation aux équipements électriques (9) pour contrôler une répartition de la puissance maximale disponible (PMAX) selon le mode sélectionné parmi le mode brut (MBRUT) et le mode optimisé (MOPT).

14. Grue (G) selon la revendication 13 dans laquelle les équipements d'actionnement (91, 92) comprennent des équipements de montage (91) qui participent au montage de la grue (G) lorsque la grue (G) est dans une configuration de montage (MONTAGE), et qui comprennent l'un au moins des équipements suivants : une centrale hydraulique de pliage/dépliage permettant un pliage/dépliage d'un mât et d'une flèche, une centrale hydraulique de calage permettant un calage de la grue au sol, une centrale hydraulique d'orientation permettant une orientation d'une base de la grue, une centrale hydraulique de potence permettant un actionnement d'un potence de montage.

15. Grue (G) selon l'une des revendications 13 ou 14 dans laquelle les équipements d'actionnement (91, 92) comprennent des équipements de travail (92) qui participent au déplacement d'une charge lorsque la grue est dans une configuration de travail (TRAVAIL), et qui comprennent l'un au moins des équipements suivants : un système motorisé de levage permettant un levage/abaissement d'une charge, un système motorisé de distribution permettant une distribution d'une charge le long d'une flèche (7), un système motorisé d'orientation permettant une orientation d'une flèche (7), un système motorisé de translation permettant une translation de la grue, un système motorisé de relevage permettant un relevage d'une flèche relevable.

## Patentansprüche

1. Verteilungsverfahren (F) zur Verteilung einer maximal verfügbaren Leistung (PMAX) aus mindestens einer Stromversorgungsquelle (R; B) auf elektrische Einrichtungen (9) eines Krans (G), wobei die elektrischen Einrichtungen (9) mit der maximal verfügbaren Leistung (PMAX) versorgt werden, die einer maximalen Leistung entspricht, die von der mindestens einen Stromversorgungsquelle (R; B) abgegeben werden kann, wobei die elektrischen Einrichtungen (9) Folgendes umfassen:
- Betätigungseinrichtungen (91, 92), die in Abhängigkeit von einer Konfiguration des Krans (G) definiert sind und die geeignet sind, eine Bewegung des Krans oder eines Kranelements zu betätigen;
- Hilfseinrichtungen (93, 94), die Einrichtungen sind, die keine Betätigungseinrichtungen sind, in anderen Worten Einrichtungen, die nicht an der Bewegung des Krans oder eines Kranelements beteiligt sind;
wobei das Verteilungsverfahren **dadurch gekennzeichnet ist, dass es** einen Schritt der Auswahl zwischen Folgendem umfasst:
- einem Rohmodus (MBRUT), in dem die maximal verfügbare Leistung (PMAX) auf die Betätigungseinrichtungen (91, 92) und die Hilfseinrichtungen (93, 94) verteilt wird, ohne Unterscheidung zwischen den Betätigungseinrichtungen (91, 92) und den Hilfseinrichtungen (93, 94), wenn die elektrische Einrichtung elektrische Leistung verlangt; und - einem optimierten Modus (MOPT), bei dem die maximal verfügbare Leistung (PMAX) auf die Betätigungseinrichtungen (91, 92) und auch auf die Hilfseinrichtungen (93, 94) verteilt wird, aber in Abhängigkeit von den Abschaltbedingungen, die mit den Hilfseinrichtungen (93, 94) verbunden sind, so dass entsprechend ihrer jeweiligen Abschaltbedingungen die Hilfseinrichtungen (93, 94) versorgt oder nicht versorgt werden.

2. Verteilungsverfahren (F) nach Anspruch 1, wobei die mindestens eine Stromversorgungsquelle eine primäre Stromversorgungsquelle (R), wie beispielsweise ein Stromnetz, und/oder eine wiederaufladbare sekundäre Stromversorgungsquelle (B), wie beispielsweise eine Batterie oder eine Gruppe mehrerer Batterien bezeichnet.

3. Verteilungsverfahren (F) nach Anspruch 1 oder 2, wobei die Betätigungseinrichtungen (91, 92) Montageeinrichtungen (91) umfassen, die an der Montage des Krans (G) teilnehmen, indem sie eine Bewegung eines oder mehrerer Teile des Krans (G) betätigen, wenn sich der Kran (G) in einer Montagekonfiguration (MONTAGE) befindet.

4. Verteilungsverfahren (F) nach Anspruch 3, wobei die Montageeinrichtungen (91) mindestens eine der folgenden Einrichtungen umfassen: eine hydraulische Ein-/Ausklappzentrale zum Ein-/Ausklappen eines Mastes und eines Auslegers, eine hydraulische Abstützzentrale zum Abstützen des Krans auf dem Boden, eine hydraulische Schwenkzentrale zum Ausrichten eines Kranfußes, eine hydraulische Auslegerzentrale zum Betätigen eines Montageauslegers.

5. Verteilungsverfahren (F) nach einem der Ansprüche 1 bis 4, wobei die Betätigungseinrichtungen (91, 92) Arbeitseinrichtungen (92) umfassen, die an der Bewegung einer Last teilnehmen, wenn sich der Kran in einer Arbeitskonfiguration (TRAVAIL) befindet.

6. Verteilungsverfahren (F) nach Anspruch 5, wobei die Arbeitseinrichtungen (92) mindestens eine der folgenden Einrichtungen umfasst: ein motorisiertes Hebesystem (920) zum Heben/Senken einer Last, ein motorisiertes Vergabesystem (921) zum Vergeben einer Last entlang eines Auslegers (7), ein motorisiertes Schwenksystem zum Schwenken eines Auslegers (7), ein motorisiertes Verfahrsystem zum Verfahren des Krans, ein motorisiertes Hebesystem zum Anheben eines Hubauslegers.

7. Verteilungsverfahren (F) nach einem der vorhergehenden Ansprüche, wobei die Hilfseinrichtungen (93, 94) mindestens eine der folgenden Systemzubehöreinrichtungen (93) umfassen: ein Heizsystem (931) zum Beheizen eines Raums (71) des Krans (G), ein Belüftungs- oder Kühlsystem (932) zum Belüften/Kühlen eines Raums (72) des Krans (G); und
die Abschaltbedingungen hängen von mindestens einem Umgebungsparameter ab, der ein physikalischer Parameter ist, der für den Raum (71; 72) des Krans repräsentativ ist.

8. Verteilungsverfahren (F) nach Anspruch 7, wobei der Umgebungsparameter eine Rauminnentemperatur (71; 72) des Krans (G) ist.

9. Verteilungsverfahren nach Anspruch 7 oder 8, wobei der Raum (71; 72) des Krans (G) einem Schaltschrank entspricht, der intern alle oder einen Teil der an der Stromversorgung des Krans (G) beteiligten Organe zusammenfasst, oder einer Steuerkabine.

10. Verteilungsverfahren (F) nach einem der vorhergehenden Ansprüche, wobei die Hilfseinrichtungen (93, 94) mindestens eine der folgenden Benutzerhilfseinrichtungen (94) umfassen: ein Beleuchtungssystem (941), eine Steckdose (942); und
Die Abschaltbedingungen hängen von einer vom Benutzer vorgenommenen Auswahl einer Klassifizierung für die oder jede der Benutzerhilfseinrichtungen (94) ab, bestehend aus den folgenden Klassifizierungen:
- eine "nicht wesentliche" Klassifizierung, die einer Genehmigung entspricht, die entsprechende Benutzerhilfseinrichtung (94) nicht im optimierten Modus (MOPT) zugunsten der Betätigungseinrichtungen (91, 92) zu versorgen; und
- eine "wesentliche" Klassifizierung, die einem Verbot entspricht, die entsprechende Benutzerhilfseinrichtung (94) im optimierten Modus (MOPT) nicht zu versorgen.

11. Verteilungsverfahren (F) nach einem der vorhergehenden Ansprüche, wobei im optimierten Modus (MOPT) die Betätigungseinrichtungen (91, 92) mit einer Betätigungsleistung (PACT) versorgt werden, die der maximal verfügbaren Leistung (PMAX) oder der maximal verfügbaren Leistung (PMAX) abzüglich einer Nebenleistung (PACC) entspricht, die zur Versorgung der Nebeneinrichtungen (93, 94) gemäß den Abschaltbedingungen erforderlich ist,
und diese Betätigungsleistung (PACT) wird auf die Betätigungseinrichtungen (91, 92) nach einem Verteilungsschema verteilt, das aus den beiden folgenden Verteilungsschemata ausgewählt wird:
- ein erstes Schema, in dem die Betätigungseinrichtungen (91, 92) aktiviert und somit sequenziell versorgt werden, so dass jede Betätigungseinrichtung, wenn sie aktiviert ist, durch die Betätigungsleistung (PACT) versorgt wird; und
- ein zweites Schema, in dem die Betätigungseinrichtungen (91, 92) aktiviert und somit gleichzeitig versorgt werden, so dass alle Betätigungseinrichtungen (91, 92) gemeinsam von der Betätigungsleistung (PACT) versorgt werden.

12. Verteilungsverfahren (F) nach Anspruch 11, wobei eine Speicherung einer Vielzahl von bevorzugten Verteilungsmodi implementiert ist, wobei jeder bevorzugte Verteilungsmodus mit Prozentsätzen der Verteilung der Betätigungsleistung (PACT) auf die verschiedenen Betätigungseinrichtungen (91, 92) im zweiten Schema verbunden ist, und das Verteilungsverfahren (F) setzt eine Auswahl eines bevorzugten Verteilungsmodus um, um eine Verteilung der Betätigungsleistung (PACT) gemäß dem ausgewählten bevorzugten Verteilungsmodus sicherzustellen, wenn das zweite Schema ausgewählt wird.

13. Kran (G) mit elektrischen Einrichtungen (9) und mindestens einer Stromversorgungsquelle (R; B), die die elektrischen Einrichtungen (9) elektrisch versorgt, wobei die mindestens eine Stromversorgungsquelle geeignet ist, eine maximal verfügbare Leistung (PMAX) zu liefern, die einer maximalen Leistung entspricht, die von der mindestens einen Stromversorgungsquelle abgegeben werden kann, wobei die elektrischen Einrichtungen (9) Folgendes umfassen:
- Betätigungseinrichtungen (91, 92), die in Abhängigkeit von einer Konfiguration des Krans (G) definiert sind und die geeignet sind, eine Bewegung des Krans oder eines Kranelements zu betätigen, und
- Hilfseinrichtungen (93, 94), die keine Betätigungseinrichtungen sind, in anderen Worten Einrichtungen, die nicht an der Bewegung des Krans oder eines Kranelements beteiligt sind,
**dadurch gekennzeichnet, dass** der Kran (G) Folgendes umfasst:
- eine Kontroll-/Steuereinheit (CC), die für die Durchführung des Verteilungsverfahrens nach einem der vorhergehenden Ansprüche konfiguriert ist,
- eine Benutzerschnittstelle (INT), die an die Kontroll-/Steuereinheit (CC) angeschlossen ist und eine Auswahl zwischen dem Rohmodus (MBRUT) und dem optimierten Modus (MOPT) ermöglicht, und
- einen Stromkreis (Q), der an die Kontroll-/Steuereinheit (CC) angeschlossen ist und die mindestens eine Stromversorgung an die elektrischen Einrichtungen (9) anschließt, um eine Verteilung der maximal verfügbaren Leistung (PMAX) entsprechend dem gewählten Modus zwischen dem Rohmodus (MBRUT) und dem optimierten Modus (MOPT) zu kontrollieren.

14. Kran (G) nach Anspruch 13, wobei die Betätigungseinrichtungen (91, 92) Montageeinrichtungen (91) umfassen, die an der Montage des Krans (G) beteiligt sind, wenn sich der Kran (G) in einer Montagekonfiguration (MONTAGE) befindet, und die mindestens eine der folgenden Einrichtungen umfassen: eine hydraulische Ein-/Ausklappzentrale zum Ein-/Ausklappen eines Mastes und eines Auslegers, eine hydraulische Abstützzentrale zum Abstützen des Krans auf dem Boden, eine hydraulische Schwenkzentrale zum Ausrichten eines Kranfußes, eine hydraulische Auslegerzentrale zum Betätigen eines Montageauslegers.

15. Kran (G) nach einem der Ansprüche 13 oder 14, wobei die Betätigungseinrichtungen (91, 92) Arbeitseinrichtungen (92) umfassen, die an der Bewegung einer Last beteiligt sind, wenn sich der Kran in einer Arbeitskonfiguration (TRAVAIL) befindet, und die mindestens eine der folgenden Einrichtungen umfassen: ein motorisiertes Hebesystem zum Heben/Senken einer Last, ein motorisiertes Vergabesystem zum Vergeben einer Last entlang eines Auslegers (7), ein motorisiertes Schwenksystem zum Schwenken eines Auslegers (7), ein motorisiertes Verfahrsystem zum Verfahren des Krans, ein motorisiertes Hebesystem zum Anheben eines Hubauslegers.

## Claims

1. An allocation method (F) for allocating an available maximum power (PMAX) from at least one power supply source (R; B) to electrical equipment (9) of a crane (G), in which the electrical equipment (9) are powered by the available maximum power (PMAX) which corresponds to a maximum power that can be delivered by the at least one power supply source (R; B), said electrical equipment comprising:
- actuation equipment (91, 92) defined according to a configuration of the crane (G) and which are equipment suitable for actuating a movement of the crane or a crane element;
- accessory equipment (93, 94) which are equipment that are not actuation equipment, that says equipment which are not involved in moving the crane or a crane element; said allocation method being **characterized in that** it comprises a step of selecting between:
- a raw mode (MBRUT) in which the available maximum power (PMAX) is allocated over the actuation equipment (91, 92) and the accessory equipment (93, 94) without distinction between the actuation equipment (91, 92) and the accessory equipment (93, 94), as long as the electrical equipment are in demand for electric power; and
- an optimized mode (MOPT) in which the available maximum power (PMAX) is allocated over the predefined actuation equipment (91, 92), and also over the accessory equipment (93, 94) but according to cut-off conditions associated to the accessory equipment (93, 94), so that according to their respective cut-off conditions the accessory equipment are powered or not.

2. The allocation method (F) according to claim 1, wherein the at least one power supply source designates a primary power supply source (R), such as for example an electrical network, and/or a rechargeable secondary power supply source (B), such as for example a battery or an assembly of several batteries.

3. The allocation method (F) according to claim 1 or 2, wherein the actuation equipment (91, 92) comprise mounting equipment (91) which participate in a mounting of the crane (G) by acting on a displacement of part(s) of the crane (G) when the crane (G) is in a mounting configuration (MONTAGE).

4. The allocation method (F) according to claim 3, wherein the mounting equipment (91) comprise at least one of the following equipment: a hydraulic folding/unfolding unit allowing to fold/unfold a mast and a jib, a hydraulic wedging unit allowing to wedge the crane on a ground, a hydraulic orientation unit allowing an orientation of a base of the crane, a hydraulic bracket unit allowing an actuation of a mounting bracket.

5. The allocation method (F) according to any one of claims 1 to 4, wherein the actuation equipment (91, 92) comprise working equipment (92) that participate in displacing a load when the crane is in a working configuration (TRAVAIL).

6. The allocation method (F) according to claim 5, wherein the working equipment (92) comprise at least one of the following equipment: a motorized lifting system (920) allowing to lift/lower a load, a motorized distribution system (921) allowing a distribution of a load along a jib, an orientation motorized system allowing an orientation of a jib, a translation motorized system allowing a translation of the crane, a motorized lifting system allowing a lifting of a luffing jib.

7. The allocation method (F) according to any one of the preceding claims, wherein the accessory equipment (93, 94) comprises at least one of the following system accessory equipment (93): a heating system (931) to heat a space (71) of the crane (G), a ventilation or cooling system (932) to ventilate/cool a space (72) of the crane (G); and
the cut-off conditions depend on at least one environmental parameter which is a physical parameter representative of the space (71; 72) of the crane.

8. The allocation method (F) according to claim 7, wherein the environmental parameter is an internal temperature of the space (71; 72) of the crane (G).

9. The allocation method (F) according to claim 7 or 8, wherein the space (71; 72) of the crane (G) is an electrical cabinet internally grouping all or part of the organs participating in the electrical power supply of the crane (G), or a cockpit.

10. The allocation method (F) according to any one of the preceding claims, in which the accessory equipment (93, 94) comprise at least one of the following user accessory equipment (94): a lighting system (941), an electrical socket (942); and
the cut-off conditions depend on a selection of a classification performed by a user for the or each of the user accessory equipment (94), amongst the following classifications:
- a «non-essential» classification which corresponds to an authorization not to power the corresponding user accessory equipment (94) in the optimized mode (MOPT) in favor of the actuation equipment (91, 92); and
- an «essential» classification which corresponds to a prohibition not to power the corresponding user accessory equipment (94) in the optimized mode (MOPT).

11. The allocation method (F) according to any one of the preceding claims, wherein, in the optimized mode (MOPT), the actuation equipment (91, 92) are powered by an actuation power (PACT) which is equivalent to the available maximum power (PMAX) or to the available maximum power (PMAX) minus an accessory power (PACC) necessary to power the accessory equipment (93, 94) according to the cut-off conditions,
and this actuation power (PACT) is allocated over the actuation equipment (91, 92) according to an allocation scheme selected from the following two allocation schemes:
- a first scheme in which the actuation equipment (91, 92) are sequentially activated and therefore sequentially powered, so that each actuation equipment (91, 92) is powered, when activated, by the actuation power (PACT); and
- a second scheme in which the actuation equipment (91, 92) are simultaneously activated and therefore simultaneously powered, so that all the actuation equipment (91, 92) are powered together by the actuation power (PACT).

12. The allocation method (F) according to claim 11, wherein a storage is implemented in a memory to store of a plurality of preferential allocation modes, each preferential allocation mode being associated with percentages of allocation of the actuation power (PACT) over the different actuation equipment (91, 92) in the second scheme, and the allocation method (F) implements a selection of a preferential allocation mode to provide an allocation of the actuation power (PACT) in accordance with said selected preferential allocation mode when the second scheme is selected.

13. A crane (G) comprising electrical equipment (9) and at least one power supply source (R; B) which electrically supplies said electrical equipment (9), said at least one power supply source (R; B) being capable of providing an available maximum power (PMAX) which corresponds to a maximum power that can be delivered by the at least one power supply source, said electrical equipment (9) comprising:
- actuation equipment (91, 92) defined according to a configuration of the crane and which are equipment suitable for actuating a movement of the crane or a crane element, and
- accessory equipment (93, 94) which are equipment that are not actuation equipment, that says equipment which are not involved in moving the crane or a crane element; said crane (G) being **characterized in that** it comprises:
- a control/command unit (CC) configured for the implementation of the allocation method according to any one of the preceding claims,
- a user interface (INT) connected to the control/command unit (CC) and allowing a selection between the raw mode (MBRUT) and the optimized mode (MOPT),
- an electrical circuit (Q) connected to the control/command unit (CC) and connecting the at least one power supply source to the electrical equipment (9) to control an allocation of the available maximum power (PMAX) according to the selected mode among the raw mode (MBRUT) and optimized mode (MOPT).

14. The crane (G) according to claim 13, wherein the actuation equipment (91, 92) comprise mounting equipment (91) which participate in the mounting of the crane (G) by acting on a displacement of part(s) of the crane (G) when the crane (G) is in a mounting configuration (MONTAGE), and which comprise at least one of the following equipment: a hydraulic folding/unfolding unit allowing to fold/unfold a mast and a jib, a hydraulic wedging unit allowing to wedge the crane on the ground, a hydraulic orientation unit allowing an orientation of a base of the crane, a hydraulic bracket unit allowing an actuation of a mounting bracket.

15. The crane (G) according to claim 13 or 14, wherein the actuation equipment (91, 92) comprise working equipment (92) that participate in the displacement of a load when the crane is in a working configuration (TRAVAIL), and which comprise at least one of the following equipment: a motorized lifting system (920) allowing to lift/lower a load, a motorized distribution system (921) allowing a distribution of a load along a jib (7), an orientation motorized system (922) allowing an orientation of a jib (7), a translation motorized system allowing a translation of the crane, a motorized lifting system allowing a lifting of a luffing jib.
